# EUROPÄISCHE PATENTSCHRIFT

(11) **EP 1 658 360 B1**
(45) Veröffentlichungstag und Bekanntmachung des Hinweises auf die Patenterteilung: **09.05.2007**
(21) Anmeldenummer: 04764483.6
(22) Anmeldetag: 25.08.2004
(51) Int. Cl.: C11B 1/02

(54) **BIOTECHNOLOGISCHE PROZESSOPTIMIERUNG BEI DER ÖGEWINNUNG**
BIOTECHNOLOGICAL PROCESS OPTIMIZATION FOR USE IN OIL PRODUCTION
OPTIMISATION DE PROCESSUS BIOTECHNOLOGIQUE DANS LE CADRE D'UNE EXTRACTION D'HUILE

(30) Priorität: 25.08.2003 DE 10339010
(43) Veröffentlichungstag der Anmeldung: 24.05.2006
(73) Patentinhaber: SÜD-CHEMIE AG, 80333 München (DE)
(72) Erfinder: JACKISCH, Björn-Oliver, 80797 München (DE)
(74) Vertreter: Westendorp, Michael Oliver
(86) Internationale Anmeldenummer: PCT/EP2004/009507
(87) Internationale Veröffentlichungsnummer: WO 2005/021695

(56) Entgegenhaltungen:
- EP-A- 0 616 024
- DATABASE FSTA [Online] INTERNATIONAL FOOD INFORMATION SERVICE (IFIS), FRANkFURT-MAIN, DE; XP002311167 Database accession no. 75-3-10-n0432 & MONTEDORO G; PETRUCCIOLI G: "Mechanical olive oil extraction with additional enzyme treatment" RIVISTA ITALIANA DELLE SOSTANZE GRASSE, Bd. 50, Nr. 9, 1973, Seiten 331-343, ISTITUTO DI IND. AGRARIE, UNIV. DI PERUGIA, ITALY
- SERVILI M ET AL: "UTILISATION OF A YEAST PECTINASE IN OLIVE OIL EXTRACTION AND RED WINE MAKING PROCESSES" JOURNAL OF THE SCIENCE OF FOOD AND AGRICULTURE, ELSEVIER APPLIED SCIENCE PUBLISHERS. BARKING, GB, Bd. 58, Nr. 2, Januar 1992 (1992-01), Seiten 253-260, XP000263018 ISSN: 0022-5142
- DATABASE FSTA [Online] INTERNATIONAL FOOD INFORMATION SERVICE (IFIS), FRANkFURT-MAIN, DE; XP002311168 Database accession no. 78-1-05-n0190 & MONTEDORO G: "Results of some biochemical treatments of olive pastes for centrifgual extraction" RIVISTA ITALIANA DELLE SOSTANZE GRASSE, Bd. 54, Nr. 11, 1977, Seiten 451-458, ISTITUTO DI IND. AGRARIE DELL'UNIV., PERUGIA, ITALY
- DATABASE FSTA [Online] INTERNATIONAL FOOD INFORMATION SERVICE (IFIS), FRANkFURT-MAIN, DE; XP002311169 Database accession no. 78-3-02-n0068 & FANTOZZI P; PETRUCCIOLI G; MONTEDORO G: "Enzyme treatment of olive pastes after single pressing extraction. Effect of cultivar, harvesting time and storage" RIVISTA ITALIANA DELLE SOSTANZE GRASSE, Bd. 54, Nr. 9, 1977, Seiten 381-388, ISTITUTO DI IND. AGRARIE, UNIV. DI PERUGIA, PERUGIA, ITALY

## Beschreibung

Die vorliegende Erfindung betriff ein Verfahren zur Gewinnung von Öl aus Massen aus Oliven und/oder Olivenbestandteilen unter Verwendung eines Enzymes oder einer Enzymmischung.

Olivenöl wird aus den Früchten des Olivenbaums (Klasse: Dicotyledoneae, Ordnung: Oleales, Familie: Oleaceae, Art: Olea europaea) gewonnen. Die Olivenfrucht (Olive) hat eine rundliche, im Querschnitt ovale Form und ist eine fleischige Kernfrucht mit bitterem Geschmack. Die physikalischen und chemischen Eigenschaften der Olivenfrüchte hängen von vielen Faktoren, wie z.B. Sorte, Reifegrad, Erntezeitpunkt, geographische Lage oder Wachstumsbedingungen ab. Strukturell kann die Olivenfrucht in zwei wesentliche Bestandteile gegliedert werden, diese sind das Pericarp und das Endocarp. Das Pericarp umfasst das Epicarp (Fruchthaut) und das Mesocarp (Pulpe), die das Endocarp (hölzerner Kern) umschließen, in welches wiederum der Samen eingebettet ist.

Die Gewinnung von Öl aus den Olivenfrüchten ist von großer wirtschaftlicher Bedeutung. Nach Angaben des internationalen Olivenölrates (International Olive Oil Council, IOOC) wird für das Produktionsjahr 2003/2004 eine weltweite Gesamtmenge von mehr als 2,8 Millionen Tonnen Olivenöl erwartet. Diese Menge wird mit den unterschiedlichsten technologischen Methoden dargestellt und beinhaltet verschiedene Qualitäten. Eine Unterteilung der Gewinnungsmethoden in zwei Prinzipien ist möglich, nämlich zu einem in die mechanisch-physikalische Technologie wie z.B. Pressung, Perkolation sowie Zwei- oder Drei-Phasen-Verfahren und zum anderen in Lösungsmittel-basierte Verfahren als chemisch-extraktive Technologie.

Die verwendete Technologie und die Art der Prozessführung bestimmt u.a. die Ausbeute an Olivenöl. Zur Verarbeitung in mechanisch-physikalischen Verfahren werden die Oliven beispielsweise zunächst zerkleinert, z.B. durch Mühlsteine oder Hammermühlen, gefolgt von einem Schritt, in dem die Olivenpaste für eine gewisse Zeit (typischerweise 30-90 Minuten) unter horizontalem Rühren, ggf. unter Zusatz von Wasser, zur weiteren Zerkleinerung und Mazerierung inkubiert wird. Anschließend erfolgt eine Gewinnung von Öl aus der erhaltenen Suspension, typischerweise durch Druck (Pressung) und/oder durch Zentrifugalkraft.

Im vorstehend beschriebenen ersten Isolierungsschritt, d.h. bei dem Schritt, in den zerkleinerte Oliven direkt eingehen, werden je nach Verfahren typischerweise zwischen 50 und 85% des gesamten enthaltenen Öls isoliert. Die nach dem ersten Isolierungsschritt erhaltene Olivenmasse (Olivenpulpe) weist somit noch einen signifikanten Rest-Ölgehalt auf, dessen Reduktion durch ein- oder mehrfache Wiederholung des ersten Prozessschrittes herbeigeführt werden kann, ggf. unter Veränderung bestimmter Prozessparameter wie z.B. Temperatur, angelegte Zentrifugalkraft, Wasserzusatz etc.. Jedoch kann die Ölisolierung mit mechanisch-physikalischen Methoden ökonomisch sinnvoll nur bis zu einem bestimmten Restölgehalt durchgeführt werden. Um den Restölgehalt weiter zu senken und somit die Ölausbeute zu erhöhen, wird daher auf chemisch-extraktive Verfahren zurückgegriffen. Hierzu wird die Olivenpulpe getrocknet, ggf. extrudiert und mit einem Lösungsmittel wie z.B. Hexan extrahiert. Das Öl wird aus dem Extrakt durch Entfernen des Lösungsmittels, z.B. durch Verdampfen gewonnen. Neben der Ausbeute wird außerdem die Qualität des Olivenöls von der Art des Verfahrens und der Prozessführung beeinflusst. Ökonomisch sinnvoll ist die Auswahl solcher Verfahren, die qualitativ hochwertiges Öl liefern, da die Qualität positiv mit dem zu erzielenden Preis korreliert ist. Besonders sind hierzu die mechanisch-physikalischen Verfahren geeignet. Auch aus Umwelt- und Sicherheitsaspekten ist man bestrebt, zu Gunsten der mechanisch-physikalischen Verfahren auf chemisch-extraktive Verfahren so weit wie möglich zu verzichten.

Aus der Literatur ist auch die Anwendung von Enzymen bekannt. Enzyme sind funktionelle Polypeptide, die in der Lage sind, die Spaltung definierter Substrate oder die Synthese bestimmter Produkte zu katalysieren. Bezugnehmend auf den Prozess der Olivenölgewinnung wurden in der Vergangenheit bevorzugt solche Enzyme oder Enzymmischungen beschrieben, die in der Lage sind, degradierend auf bestimmte zelluläre Strukturen der Olivenfrucht zu wirken.
Der Einsatz zellwanddegradierender Enzyme in der Olivenölgewinnung wurde bereits 1954 von de Soroa y Pineda (de Soroa y Pineda, J. M. (1954) Oleagineux 9, 865-868. Emploi des enzymes dans l'extraction de l'huile d'olive.) beschrieben. Aus dem Stand der Technik ist weiterhin der Einsatz endogener oder exogener Enzyme wie Polygalacturonasen (EC 3.2.1.15 (endo-) oder EC 3.2.1.67 (*exo*-)), Pektinesterasen (EC 3.1.1.11), Pepsin (EC 3.4.23.1), Papain (EC 3.4.22.2), Cellulasen (EC 3.2.1.4), α-Amylase (EC 3.2.1.1), Proteasen (EC 3.4.2x.yz), β-Glucosidasen (EC 3.2.1.21), β-Galactosidasen (EC 3.2.1.23), α-Arabinosidasen (EC 3.2.1.55), α-Mannosidasen (EC 3.2.1.24), β-Xylosidasen (EC 3.2.1.37), β-N-Acetylglucoaminidase (EC 3.2.1.52), α-D-Galactosidase (EC 3.3.1.22), Pektin-Lyase (EC 4.2.2.10) und Pektat-Lyase (EC 4.2.2.2) bekannt. Die angegebenen EC-Nummern beziehen sich auf die Enzymnomenklatur gemäß der Recommendations of the Nomenclature Committee of the International Union of Biochemistry and Molecular Biology on the Nomenclature and Classification of Enzyme-Catalysed Reactions (www.chem.qmul.ac.uk/iubmb/ enzyme). Die EP 0 616 024 A1 beschreibt ein spezifisches Verfahren zur Gewinnung von Olivenöl aus entkernten Olivenfrüchten unter Verwendung einer Cellulase.

Jedoch sind die in der Literatur beschriebenen Systeme insofern nicht optimal, da sie die Ölausbeute bei der Gewinnung von Olivenöl nur verhältnismäßig geringfügig erhöhen. Weiterhin fehlt eine biotechnologische Prozessoptimierung des Ölgewinnungsverfahrens, insbesondere im Hinblick auf vorentölte Olivenmassen.

Aufgabe der Erfindung war es daher, ein verbessertes Verfahren zur Ölgewinnung unter Verendung eines Enzyms bzw. einer Enzymmischung bereitzustellen mit dessen Hilfe die Ausbeute im Prozess der olivenölgewinnung signifikant erhöht und der Prozess der Ölabtrennung zudem erleichtert werden kann.

### Beschreibung der Erfindung

Diese Aufgabe wird durch das Verfahren gemäß Anspruch 1 gelöst. Vorteilhafte Ausführungsformen sind in den Unteransprüchen angegeben.

Bereitgestellt wird zunächst eine Zusammensetzung bzw. Masse aus Oliven oder Olivenbestandteilen. Dabei kann jede dem Fachmann geläufige Masse aus Oliven oder Olivenbestandteilen verwendet werden, wobei es sich in der Regel um eine Masse aus vorzerkleinerten Oliven oder Olivenbestandteilen handeln wird. Prinzipiell können darin verschiedene Bestandteile der Olivenfrucht in beliebigen Anteilen vorhanden sein. Bei der praktischen Ölgewinnung wird es sich in der Regel um eine Olivenmasse bzw. Olivenpulpe handeln, die die Pericarpanteile der Olivenfrucht, d.h. das Epicarp und das Mesocarp enthält. Vorzugsweise handelt es sich um eine Masse, in der die Oliven bzw. Olivenbestandteile bereits durch mechanische Verfahren wie Vermahlen zerkleinert sind. Überraschend wurde gefunden, dass sich das erfindungsgemäße Verfahren besonders gut und effizient zur Gewinnung von Öl aus Masse aus Oliven oder Olivenbestandteilen eignet, bei denen die Kerne nicht entfernt bzw. abgetrennt wurden. Es sind also auch Endocarpanteile enthalten. Dies ermöglicht ein vereinfachtes Verfahren, wobei eine sehr gute Ölausbeute und -qualität erzielt werden kann.

Weiterhin kann es sich um eine Masse vor oder nach der ersten Entölung (Ölgewinnung) handeln. Es hat sich jedoch überraschend gezeigt, dass besonders gute Ergebnisse im Rahmen der vorliegenden Erfindung erhalten werden, wenn es sich bei der Masse um eine bereits vorentölte Masse handelt, d.h. zumindest der erste Ölgewinnungsschritt bereits erfolgt ist. Nach einer besonders bevorzugten erfindungsgemäßen Ausführungsform wird dabei eine gelagerte, vorentölte Olivenpulpe (manchmal auch "Orujo" genannt) eingesetzt, die nicht einem weiteren Trennschritt unterzogen wurde, bei dem Kerne und Pulpe getrennt werden, sondern die direkt einem weiteren Entölungsschritt unterzogen wird.

Der vorstehenden Masse aus Oliven und/oder Olivenbestandteilen wird ein Enzym oder eine Enzymmischung enthaltend mindestens eine Pektinesterase zugesetzt. Die Zugabe kann in beliebiger flüssiger oder fester Form erfolgen. Aus Gründen der Dosierbarkeit wird sich jedoch die Herstellung einer Enzymlösung, d.h. einer flüssigen Enzymmischung vor der Zugabe zu der Masse aus Oliven oder Olivenbestandteilen empfehlen. Dabei kann z.B. von einer konzentrierten Stammlösung der Enzymmischung ausgegangen werden, die kurz vor der Zugabe zur Masse vorverdünnt wird. Die Enzymzugabe kann zu einem beliebigen Zeitpunkt erfolgen, vorzugsweise jedoch vor oder während einem Schritt zur Durchmischung und/oder Zerkleinerung der Masse aus Oliven bzw. Olivenbestandteilen. Eine besonders bevorzugte Zugabe erfolgt in den Mischbehältern mit vertikalem oder horizontalem Rührgestänge.

Allgemein kann das Vermischen von Enzym(en) und Olivenmasse mit allen üblichen und dem Fachmann geläufigen Mitteln (z.B. Rühren) erfolgen, wobei auch gleichzeitig eine (weitere) Zerkleinerung der Oliven(bestandteile) erfolgen kann, z.B. in einer Mühle.

Die im Einzelfall optimale Enzyminkubationszeit und -temperatur kann vom Fachmann einfach anhand routinemäßiger Versuche bestimmt werden. In der Regel werden Temperaturen zwischen 20 und 60°C, vorzugsweise von 25-55°C, insbesondere 30-50°C und vorzugsweise Inkubationszeiten zwischen 5 bis 120 min, vorzugsweise 10-100 min, insbesondere 30-90 min zu guten Ergebnissen führen. Es können jedoch auch wesentlich kürzere oder längere Zeiten sinnvoll sein. Auch kann ggf. auf eine eigene Inkubationsphase ganz verzichtet werden.

Anschließend muss, wie bereits oben ausgeführt, das Öl aus der Mischung abgetrennt werden. Die Gewinnung des Öls unter Abtrennung der Ölphase kann auf jede beliebige, dem Fachmann geläufigen Weise geschehen, wobei auch auf die in der Beschreibungseinleitung angeführten Verfahren beispielhaft verwiesen wird. Vorzugsweise handelt es sich um ein mechanischphysikalisches Verfahren, d.h. es wird im Gegensatz zu den chemisch-extraktiven Verfahren kein Lösungsmittel wie z.B. Hexan zugesetzt bzw. zur Extraktion des Öls verwendet.

Im Rahmen der Erfindung wurde nun überraschend gefunden, dass durch den erfindungsgemäßen Einsatz des Enzyms bzw. der Enzymmischung enthaltend mindestens eine Pektinesterase eine besonders effiziente Ölgewinnung unter Verwendung eines Dreiphasen-Dekanters ermöglicht wird.

Beim sogenannten Dreiphasen-Verfahren wird durch den Einsatz von mindestens einem Dreiphasen-Dekanter die eingebrachte Masse, z.B. die ölhaltige Olivenpulpe (in einem Arbeitsschritt) in eine flüssige Ölphase, eine wässrige Phase (manchmal auch "Papilla" genannt) und eine teilentölte und teilentwässerte (Feststoff)-Suspension (manchmal auch "alperujo" genannt) getrennt. Aufgrund der begrenzten Trennleistung der Dreiphasen-Dekanter befindet sich jedoch herkömmlich eine signifikante Menge Öl in der Papilla. Dieses Öl wird üblicherweise in einem weiteren Prozessschritt aus der Papilla isoliert. Durch das erfindungsgemäße Verfahren wird nun unerwartet die Trennleistung der Dreiphasen-Dekanter signifikant erhöht, wobei insbesondere die Ölausbeute steigt und der Ölanteil in der Papilla erheblich gesenkt werden kann. In den meisten Fällen ist es mit Hilfe des erfindungsgemäßen Verfahrens überraschend möglich, ggf. nachfolgende Prozessschritte zur Isolierung des Öls aus der Papilla überflüssig zu machen. Dreiphasen-Dekanter als solche sind dabei dem Fachmann bekannt, es können beliebige Modelle verwendet werden.

Nach einen anderen Aspekt der vorliegenden Erfindung wurde gefunden, dass nicht nur im vorstehen beschriebenen Dreiphasen-Verfahren, sondern auch bei Verwendung anderer physikalischer bzw. mechanisch-physikalischer Verfahren, insbesondere des sogennannten Zweiphasen-Verfahren, d.h. wobei durch den Einsatz von Zweiphasen-Dekantern die Olivenpulpe in eine stark feststoffhaltige Suspension (manchmal auch "Alperujo" genannt) und eine Öl/Wasser Emulsion aufgetrennt und das Öl wird aus dieser Emulsion durch Zentrifugation gewonnen wird, durch den erfindungsgemä-ßen Enzymeinsatz die Zwischenschaltung von Malaxern, d.h. dem Fachmann geläufigen Rührbecken mit horizontalem Rührgestänge, und/oder von dem Fachmann ebenfalls geläufigen Rührbecken mit vertikalem Rührgestänge überflüssig gemacht werden kann. Besonders bevorzugt kann erfindungsgemäß der Malaxer im Verfahren weggelassen werden. Offenbar wird hier, ohne dass die Erfindung auf die Richtigkeit dieser Annahme beschränkt wäre, eine Verbesserung der Koaleszenz allein durch die Enzyme bewirkt. Durch die Möglichkeit der Weglassung der Malaxer lässt sich die Prozessökonomie erheblich steigern.

Nach einem weiteren Aspekt der vorliegenden Erfindung wurde gefunden, dass die hierin beschriebenen Vorteile des Verfahrens zur Ölgewinnung besonders groß sind, wenn die Enzymmischung eine bestimmte Zusammensetzung aufweist. So wurde überraschenderweise gefunden wurde, dass bei einem Verhältnis der Aktivität der Pektinesterase(n) zur Aktivität der *endo*-Polygalacturonase(n) von mindestens 0,13 besonders vorteilhafte Eigenschaften bei der Ölgewinnung erhalten werden. Weiterhin wurde unerwartet gefunden, dass ein Verhältnis der Aktivität der Pektinesterase(n) zur Aktivität der *exo*-Polygalacturonase(n) von mindestens 0,3 besonders günstig ist. Bei Einhaltung jeweils dieser Verhältnisse sind die positiven Effekte auf die Freisetzung des Öls aus der Masse aus Oliven oder Olivenbestandteilen, und auf die Freisetzung und Abtrennung des wässrigen Anteils (der wässrigen Phase) in dem Ölgewinnungsprozeß besonders ausgeprägt. Insgesamt lässt sich die Ölausbeute überraschend steigern.

Unter einer Pektinesterase (PEase) wird erfindungsgemäß ein Enzym der Klassifizierungsgruppe EC 3.1.1.11 verstanden. Die Aktivität dieses Enzyms kann prinzipiell anhand von dem Fachmann geläufigen Standardmethoden bestimmt werden. Eine erfindungsgemäß verwendete Methode ist im nachstehenden Methodenteil angegeben. Die erfindungsgemäß eingesetzte Enzymmischung enthält somit mindestens eine PEase(-aktivität).

Unter einer *endo*-Polygalacturonase (*endo*-PGase, *endo*-Pektinase) wird erfindungsgemäß ein Enzym der Klassifizierungsgruppe EC 3.2.1.15 verstanden. Die Aktivität dieses Enzyms kann prinzipiell anhand von dem Fachmann geläufigen Standardmethoden bestimmt werden. Die erfindungsgemäß verwendete Methode ist im nachstehenden Methodenteil (Pektinsäure (PGA) als Substrat) angegeben. Die erfindungsgemäß eingesetzte Enzymmischung enthält somit mindestens eine *endo*-PGase(-aktivität).

Nach einer besonders bevorzugten Ausführungsform beträgt das Verhältnis der Pektinesterase (PEase) zur Aktivität der *endo*-Polygalacturonase mindestens 0,15, vorzugsweise mindestens 0,16.

Die erfindungsgemäß eingesetzte Enzymmischung enthält weiterhin mindestens eine *exo*-Polygalacturonase (*exo*-PGase, *exo*-Pektinase), wobei das Verhältnis der Aktivität der Pektinesterase(n) zur Aktivität der *exo*-Polygalacturonase(n) mindestens 0,3 beträgt. Besonders bevorzugt ist ein Aktivitätsverhältnis von mindestens 0,33. Erfindungsgemäß wird unter einer *exo*-PGase ein Enzym der Klassifizierungsgruppe EC 3.2.1.67 verstanden. Die Aktivität dieses Enzyms kann prinzipiell anhand von dem Fachmann geläufigen Standardmethoden bestimmt werden. Eine erfindungsgemäß verwendete Methode ist im nachstehenden Methodenteil angegeben.

Es wird angenommen, ohne dass die Erfindung auf diesen theoretischen Mechanismus beschränkt wäre, dass durch den relativ hohen Pektinesteraseanteil, insbesondere bei gleichzeitiger Anwesenheit von *endo*- und *exo*-PGase(n) ein besonders effizienter Aufschluss der hochmolekularen Polysaccharidstrukturen erzielt wird, in denen das zu gewinnende Öl "eingeschlossen" ist. Es wird weiterhin angenommen, dass durch die Pektinesterase die Zugänglichkeit von Substraten der *endo*- und der *exo*-PGase sowie anderer polysaccharidspaltender Enzyme verbessert wird. Dadurch kann offenbar auch der Abbau von hochmolekularen Strukturen, mit denen das zu gewinnende Öl assoziiert ist, beschleunigt werden. Per definitionem katalysiert *exo*-PGase die Freisetzung von D-Galacturonat-Monomeren aus 1,4-alpha-D-Galacturonid-Polymeren durch Spaltung von endständigen
O-glycosidischen Bindungen. Wird Pektin als Substrat eingesetzt, ist es wie auch bei der *endo*-PGase notwendig, dass das etwaige Methylsäureester der Polygalacturonsäure zunächst in die freie Säure bzw. in deren Salz umgewandelt werden, damit sie der *exo-*PGase als Substrat zur Verfügung steht. Die Einstellung des erfindungsgemäßen (Mindest-)Verhältnisses zwischen Pektinesterase und *exo*-PGase ist in diesem Zusammenhang offenbar besonders vorteilhaft. Die Spaltung der Säureester durch die Pektinesterase entlang der Polysaccarid-Kette erfolgt wohl statistisch. So wird die Kette im ersten Schritt der *endo*-PGase als Substrat zugänglich gemacht, die die Kette anschließend in Oligosaccharide zerteilt. Es ist möglich, dass die *exo*-PGase hier bereits eine endständige Abspaltung durchführt, jedoch nur solange, bis sie auf der Kette wiederum einen Methylsäureester vorfindet. Ein weiterer endständiger Abbau der Kette könnte dann nur erfolgen, wenn dieser Methylsäureester in die Säure umgewandelt wird. Das erfindungsgemäße Mindestverhältnis zwischen PEase und *endo*-PGase kann dafür sorgen, dass die statistische Spaltung der Methylsäureester durch die PEase so mit der *exo*-PGase-Aktivität abgestimmt ist, dass diese mit besonders hoher Leistungsfähigkeit ohne eine Einschränkung der Umsätze durch blockierende Methylester arbeiten kann. Auch sind weitere günstige Interaktionen zwischen den vorstehenden Enzymaktivitäten denkbar.

Besonders bevorzugt ist das Verhältnis der Aktivität der Pektinesterase zur Aktivität der *endo*-Polygalacturonase nicht größer als etwa 1, insbesondere als etwa 0,5, und das Verhältnis der Aktivität der Pektinesterase zur Aktivität der *exo*-Polygalacturonase nicht größer als etwa 1, insbesondere als etwa 0,6.

Nach einer weiteren bevorzugten Ausführungsform enthält die verwendete Enzymmischung weiterhin mindestens eine Laminarinase (β-1,3-Glucanase). Erfindungsgemäß wird hierunter ein Enzym der Klassifizierungsgruppe EC 3.2.1.39 verstanden. Die Aktivität dieses Enzyms kann prinzipiell anhand von dem Fachmann geläufigen Standardmethoden bestimmt werden. Eine erfindungsgemäß verwendete Methode ist im nachstehenden Methodenteil angegeben. Vorzugsweise beträgt das Verhältnis der Aktivität der Pektinesterase zur Aktivität der Laminarinase mindestens 20, vorzugsweise mindestens 30.

Nach einer weiteren bevorzugten erfindungsgemäßen Ausführungsform enthält die verwendete Enzymmischung weiterhin mindestens eine Cellulase, insbesondere eine C1-Cellulase. Hierunter wird erfindungsgemäß ein Enzym der Klassifizierungsgruppe EC 3.2.1.91 verstanden. Die Aktivität dieses Enzyms kann prinzipiell anhand von dem Fachmann geläufigen Standardmethoden bestimmt werden. Eine erfindungsgemäß verwendete Methode ist im nachstehenden Methodenteil angegeben. Besonders bevorzugt beträgt das Verhältnis der Aktivität der PEase zur Aktivität der Cl-Cellulase mindestens 75, vorzugsweise mindestens 100.

Nach einer besonders bevorzugten Ausführungsform umfasst die verwendete Enzymmischung somit mindestens sechs verschiedene Einzelaktivitäten, wobei die bevorzugten Verhältnisse der Einzelaktivitäten sich überraschend positiv auf die erhaltene Ölausbeute und Phasentrennbarkeit auswirken. Die bevorzugt enthaltenen Enzymaktivitäten sind nachstehend nochmals aufgelistet:

| | |
|---|---|
| *exo*-Polygalacturonase | (EC 3.2.1.67) |
| *endo*-Polygalacturonase | (EC 3.2.1.15) |
| Pektinlyase | (EC 4.2.2.10) |
| Pektinesterase | (EC 3.1.1.11) |
| C1-Cellulase | (EC 3.2.1.91) |
| Laminarinase | (EC 3.2.1.39) |

Es können jedoch auch weitere Komponenten in der erfindungsgemäßen Enzymmischung enthalten sein. In Bezug auf die enzymatischen Komponenten der Enzymmischung können beispielsweise weitere Zell- bzw. Zellwandstrukturen degradierende Enzyme enthalten sein, wie beispielsweise, jedoch nicht beschränkend, Xylanase(n) (EC 3.2.1.8) oder auch proteolytische Enzyme (vgl. Beschreibungseinleitung und Enzymauflistung vor dem Methodenteil; nach einer erfindungsgemäßen Ausführungsform nicht in der Enzymmischung enthalten). Auch sind weitere Bestandteile in der Mischung aus der Olivenmasse und der Enzymmischung nicht ausgeschlossen. Solche Zusätze sind dem einschlägigen Fachmann geläufig und umfassen beispielsweise Salze, Cofaktoren, Inhibitoren oder Aktivatoren für Enzyme, Stabilisatoren wie Glycerin, etc..

Wie bereits erwähnt, eignet sich die erfindungsgemäß verwendete Enzymmischung besonders vorteilhaft zur Erhöhung der Ausbeute in der Gewinnung von Olivenöl aus Olivenfrüchten oder deren Bestandteilen, besonders in mechanisch-physikalischen Gewinnungsprozessen.

Besonders bevorzugt sind erfindungsgemäß die folgenden Enzymaktivitäten, die wie im nachstehenden Methodenteil angegeben bestimmt werden können:
a. Pektinesterase: mehr als 300 U/ml, insbesondere mehr als 320 U/ml
b. *exo*-Polygalacturonase: weniger als 1000 U/ml
c. *endo*-Polygalacturonase: zwischen 1500 und 2500 U/ml,
d. Laminarinase: weniger als 15 U/ml, insbesondere weniger als 12 U/ml
e. Cl-Cellulase: weniger als 3,3 U/ml
f. Pektinlyase: zwischen etwa 25.000 und 150.000 U/ml

Die einzelnen Enzyme sind kommerziell erhältlich (z.B. Firma Sigma-Aldrich Chemie GmbH, München, DE). Beispielhafte Enzymquellen sind nachstehend vor dem Methodenteil angegeben. Es können jedoch selbstverständlich auch Enzyme aus anderen Quellen verwendet werden, solange sie die entsprechende vorstehend angegebene Aktivität aufweisen. Nach einer bevorzugten Ausführungsform werden die Enzyme aus Kulturen bzw. dem Kulturüberstand von Mikrooganismen, insbesondere von Bakterien und Pilzen, einschließlich Hefen gewonnen. Eine bevorzugte Quelle sind Kulturen von Aspergillus, insbesondere von *Aspergillus niger* Stämmen, die mehrere oder sogar alle der in der erfindungsgemäßen Enzymmischung enthaltenen Enzymaktivitäten aufweisen.

Bezogen auf die Masse aus Oliven bzw. Olivenbestandteilen werden erfindungsgemäß besonders bevorzugt mindestens 50 ml, insbesondere zwischen etwa 50 und 400 ml, vorzugsweise zwischen 100 und 300 ml, besonders bevorzugt zwischen 125 und 250 ml der vorstehend bestehenden Enzymmischung pro Tonne Masse eingesetzt. In vielen Fällen sind vorzugsweise zwischen 100 und 175 ml, insbesondere zwischen 125 und 150 ml der vorstehend bestehenden Enzymmischung pro Tonne Masse vorteilhaft. Der Ausdruck Enzymmischung soll in der vorliegenden Beschreibung auch für den Fall der Verwendung nur eines Enzyms (PEase) verwendet werden.

Bevorzugt liegt dabei die Protein- bzw. Enzymkonzentration in der eingesetzten Enzymmischung zwischen etwa 2 und 20 mg/l, vorzugsweise 2 und 12 mg/ml, insbesondere 3 und 10 mg/l. Die Proteinkonzentration kann anhand von Standardverfahren z.B. photometrisch bestimmt werden. Hieraus lassen sich einfach die bevorzugten absoluten Gesamtaktivitäten der einzelnen enthaltenen Enzyme pro Tonne der Masse aus Oliven bzw. Olivenbestandteilen errechnen.

Nach einem weiteren Aspekt betrifft die vorliegende Erfindung die Verwendung einer Enzymmischung wie vorstehend definiert zur Behandlung von Massen aus Oliven oder Olivenbestandteilen, insbesondere von vorentölten Massen bei der Ölgewinnung. Als besonders vorteilhaft hat sich überraschend die Verwendung bei der physikalischen bzw. mechanisch-physikalischen Ölgewinnung herausgestellt. Wie eingangs ausgeführt, können bei diesen Verfahren hochwertigere Öle erhalten werden, so dass sich die gemäß der vorliegenden Erfindung gesteigerte Ölausbeute als besonders lohnend darstellt.

Bei der nachstehenden Methode zur Bestimmung der Aktivität der *endo*-PGase kann als Substrat auch anstelle von Pektinsäure (PGA) Pektin eingesetzt werden. Auf diese Weise lässt sich eine Gesamtaktivität der Pektin-degradierenden Enzyme ermitteln. Im Rahmen einer alternativen Ausführungsform der vorliegenden Erfindung hat sich dabei gezeigt, dass sich besonders vorteilhafte Eigenschaften bei der Ölgewinnung zeigen, wenn in der eingesetzten Enzymmischung das Verhältnis der PEase zur wie vorstehend bestimmten Gesamtaktivität der Pektin-degradierenden Enzyme in der Enzymmischung mindestens 0,035, vorzugsweise mindestens 0,04, insbesondere 0,05 beträgt. Nach einer alternativen Ausführungsform betrifft die vorliegende Erfindung daher auch eine Zusammensetzung, enthaltend eine Masse aus Oliven oder Olivenbestandteilen und eine Enzymmischung, worin das Verhältnis der PEase zur wie vorstehend bestimmten Gesamtaktivität der Pektin-degradierenden Enzyme in der Enzymmischung mindestens 0,035, vorzugsweise mindestens 0,04, insbesondere 0,05 beträgt.

Die Gesamtaktivität der Pektin-degradierenden Enzyme liegt dabei vorzugsweise bei weniger als 8000 U/ml, insbesondere weniger als 7000 U/ml. Die Aktivitätswerte der anderen Enzyme sind vorzugsweise wie vorstehend angegeben. Auch die Aktivitätsverhältnisse von PEase zu *exo*-PGase, von PEase zu Laminarinase und von PEase zu Cl-Cellulase sind vorzugsweise wie vorstehend angegeben. Es können die gleichen Mengen an Enzymgemisch wie vorstehend beschrieben eingesetzt werden.

Ein weiterer erfindungsgemäßer Aspekt betrifft die Verwendung einer Enzymmischung wie vorstehend ausgeführt in einem der hierin beschriebenen Verfahren zur Behandlung von Massen aus Oliven oder Olivenbestandteilen bzw. in einem Verfahren zur Ölgewinnung. Dabei kann nach einer Ausführungsform der Erfindung die Fest-/Flüssigtrennung bei der Ölgewinnung verbessert werden. Eine bevorzugte Verwendung betrifft hier die Entölung einer vorentölten Masse aus Oliven bzw. Olivenbestandteilen.

Nach einer bevorzugten Ausführungsform wird die Fest-/Flüssigtrennung ausschliesslich mit Hilfe mindestens eines Dreiphasen-Dekanters erfolgen.

Nach einem weiteren Verwendungsaspekt der vorliegenden Erfindung wird die Ölausbeute bei der Fest-/Flüssigtrennung erhöht, der Ölgehalt des wässrigen Ablaufs aus dem Dreiphasen-Dekanter gesenkt, die abgetrennte Wassermenge im wässrigen Ablauf erhöht und/oder der Öl- und/oder Wassergehalt der mit Hilfe des Dreiphasen-Dekanters gewonnenen Festphase reduziert.

Nach einem weiteren Verwendungsaspekt der vorliegenden Erfindung wird ermöglicht, die Prozesstemperatur bei der Ölgewinnung bei zumindest gleichbleibender Ölausbeute absenken zu können.

Im Prozess der Gewinnung von Olivenöl ist man auch bestrebt, möglichst große Mengen hochwertigen Öls zu produzieren, um auf diese Weise einen möglichst hohen Marktpreis erzielen zu können. In dem eingesetzten Produktionssystem besteht in erster Näherung eine Korrelation zwischen Ölmenge und Qualität: wird eine Anlage mit möglichst hoher Trenneffizienz gefahren, d.h. auf Ölmenge optimiert, so nimmt die Qualität ab und vice versa. Unter Verwendung der erfindungsgemäßen Enzymmischung kann überraschend ein hochqualitatives Öl bei gleichzeitig hoher Ausbeute erzielt werden.

Ein Parameter, der die Qualität eines Öles definiert ist z. B. der Säuregehalt. Die Ölhersteller sind bestrebt, diesen möglichst niedrig zu halten. Weiterhin ist zu beobachten, dass - wie oben beschrieben - durch scharfe Zentrifugation zwar die Ölausbeute erhöht wird, jedoch auf die Weise auch unerwünschte Nebenprodukte in das Öl eingehen. Diese Nebenprodukte setzen sich langsam als Sediment ab. Es kann festgehalten werden, dass die Ölhersteller bestrebt sind, dieses Sediment volumenmäßig möglichst gering, die Textur möglichst einheitlich und die Farbe möglichst neutral zu halten. Die genannten Parameter werden mit Hilfe der vorliegenden Erfindung positiv beeinflusst.

Nach einem weiteren Aspekt betrifft die vorliegende Erfindung somit die Verwendung einer Enzymmischung wie hierin definiert in dem hierin beschriebnen erfindungsgemäßen Verfahren zur Verbesserung der Qualität des erhaltenen Öls, insbesondere die Reduktion des Säuregehaltes, die Reduktion der Konzentration von konjugierten Dienen oder Trienen, die Reduktion von peroxidischen Substanzen, die Reduktion von Sterolen oder Wachsen und/oder die Reduktion des Gehaltes an freien Fettsäuren in dem erhaltenen Öl. Eine weitere bevorzugte Verwendung ist dadurch gekennzeichnet, dass durch die Behandlung mit der erfindungsgemäßen Enzymzusammensetzung keine negative Beeinflussung des Gehalts an Cholesterol, Brassicasterol, Stigmasterol, Δ-Stigmasterol und Trilinolein erfolgt.

| | | Quellen für Enzyme: |
|---|---|---|
| a. | EC 3.2.1.15 | *endo*-PGase, z.B. Firma Sigma-Aldrich, Katalog-Nr. P4716, aus A. niger |
| b. | EC 3.2.1.67 | *exo*-PGase (Kobayashi, T., Higaki, N., Yajima, N., Suzumatsu, A., Hagihara, H., Kawai, H., und Ito, S. (2001) *Biosci. Biotechnol. Biochem.* **65**, S. 842-848) oder von ASA Spezialenzyme GmbH, Wolfenbüttel, DE in Form von *exo*-PGase-haltigen Enzymlösungen |
| c. | EC 3.1.1.11 | Pektinesterasen, z.B. Firma Sigma-Aldrich, Katalog-Nr. P5400, aus Orangenschale |
| d. | EC 3.4.23.1 | Pepsin, z.B. Firma Sigma-Aldrich, Katalog-Nr. P7012, aus Schweinemagenschleimhaut |
| e. | EC 3.4.22.2 | Papain, z.B. Firma Sigma-Aldrich, Katalog-Nr. P4762, aus Papaya |
| f. | EC 3.2.1.4 | Cellulase, z.B. Firma Sigma-Aldrich, Katalog-Nr. C1184, aus *A*. *niger* |
| g. | EC 3.2.1.1 | α-Amylase, z.B. Firma Sigma-Aldrich, Katalog-Nr. A6211, aus *A. oryzae* |
| h. | EC 3.4.2x.yz | Proteasen, z.B. Pepsin und Papain, s.o. |
| i. | EC 3.2.1.21 | β-Glucosidase, z.B. Firma Sigma-Aldrich, Katalog-Nr. G6906, rekombinant |
| j. | EC 3.2.1.22 | α-Galactosidase, z.B. Firma Sigma-Aldrich, Katalog-Nr. G4408, aus *A*. *niger* |
| k. | EC 3.2.1.23 | β-Galactosidase, z.B. Firma Sigma-Aldrich, Katalog-Nr. G3522, aus *A*. *niger* |
| l. | EC 3.2.1.55 | α-Arabinosidase |
| m. | EC 3.2.1.24 | α-Mannosidase, z.B. Firma Sigma, Katalog-Nr. M7257, aus Bohnen |
| n. | EC 3.2.1.37 | β-Xylosidase, z.B. Firma Sigma, Katalog-Nr. X3501, aus *A*. *niger* |
| o. | EC 3.2.1.52 | β-N-Acetylglucosaminidase, z.B. Firma Sigma, Katalog-Nr. A2264, aus Bohnen |
| p. | EC 4.2.2.10 | Pektin-Lyase, z.B. Firma Sigma, Katalog-Nr. PP7052, aus *A. niger* |
| q. | EC 3.2.1.6 | Laminarinase, z.B. Firma Sigma-Aldrich, Katalog-Nr. L5272, aus Trichoderma spec. |
| r. | EC 3.2.1.8 | Xylanase, z.B. Firma Sigma-Aldrich, Katalog-Nr. X3876, aus Trichoderma veride |

### Methodenteil: Bestimmung der Enzymaktivitäten (gemäß Methoden der Firma ASA Spezialenzyme GmbH, Wolfenbüttel, DE)

Soweit nicht anders angegeben, werden die Enzymaktivitäten im Rahmen der Erfindung nach den im folgenden Methodenteil angegebenen Verfahren bestimmt.

### 1. Bestimmung der exo-Polygalacturonase-(exo-PGase) Aktivität (Messung der reduzierenden Zucker)

### Testprinzip:

*exo*-Polygalacturonase (*exo*-PGase) spaltet aus verseiftem Citruspektin Galacturonsäure-Einheiten ab, die aufgrund der reduzierenden Aldehydgruppen nach Reaktion mit 3,5-Dinitrosalicylsäure (DNSS) photometrisch nachgewiesen werden können.

Beim Erwärmen von 3,5-Dinitrosalicylsäure (DNSS) mit reduzierenden Zuckern in alkalischem Medium entsteht 3-Amino-5-nitrosalicylsäure (Gl. 1). Dabei wird eine Nitrogruppe zur Aminogruppe reduziert, während die Aldehydgruppe des Monosaccharids zur Carboxylgruppe oxidiert (Kakäc und Vejdelek, 1974).

Verschiedene Zucker ergeben unterschiedliche Färbungen, deren Absorptionsmaximum zwischen 500 und 550 nm liegt. So können mit diesem Test ebenfalls Mono-, Di-, Oligo- und Polysaccharide sowie Methylpentosen und O-Methylsaccharide erfasst werden.

### Reagenzien:

DNSS-Phenol-Reagenz:
- Lösung A:
   38,55 g K-Na-tartrat in ein 200 ml Becherglas einwiegen und in 125 ml dest. Wasser lösen, in der Lösung werden 2,425 g NaOH (Plätzchen) gelöst.
- Lösung B:
   1,325 g 3,5-Dinitrosalicylsäure (C₇H₄N₂O₇; 2-Hydroxy-3,5-dinitrobenzoesäure) in einer braunen Schraubflasche in 125 ml dest. Wasser lösen.
- Lösung C:
   1,05 g Phenol in 12,5 ml dest. Wasser lösen. Nacheinander 0,25 g NaOH (Plätzchen) und 1,05 g Na₂S0₄ zugeben und unter Rühren lösen.
- Gebrauchslösung:
   Lösung A und Lösung C werden (ohne nachspülen) in Lösung B gegossen und 10 min homogenisiert. Die Lösung vor Gebrauch mindestens eine Nacht stehen lassen und stets im Dunkeln aufbewahren.

### Substratlösung:

2,2% verseifte Citruspektinlösung in 0,1 M Na-Citrat, pH 4,4; Verseifungsmethode: Vorschrift nach Boehringer Ingelheim, S.3

### Standardlösung:

12,0 g/l Galacturonsäure (GA) in dest. Wasser.

### Durchführung:

### Proben:

0,9 ml Substratlösung mit 0,1 ml Enzymlösung mischen, bei 30°C für 30 min inkubieren, danach sofort ins Eisbad stellen. 2,0 ml DNSS-Phenol-Reagenz dazugeben und 5 min kochen. Gemisch für ca. 5 min im Eisbad abkühlen und die Extinktion bei Raumtemperatur und 492 nm messen.

### Blindwerte:

0,9 ml Substratlösung mit 0,1 ml Wasser mischen, 2,0 ml DNSS-Phenol-Reagenz dazugeben und 5 min kochen. Gemisch für ca. 5 min im Eisbad abkühlen und die Extinktion bei Raumtemperatur und 492 nm messen.

### Standard:

1,0 ml verdünnte Standardlösung mit 2,0 ml DNSS-Phenol-Reagenz mischen und 5 min kochen. Gemisch für ca. 5 min im Eisbad abkühlen und die Extinktion bei Raumtemperatur und 492 nm messen.

### Kalibrierung:

Verdünnungen der Standardlösung zur Erstellung der Kalibriergeraden:

| c(GA) in g/l | Standardlsg. in µl | dest. Wasser in µl |
|---|---|---|
| 0,6 | 50 | 950 |
| 1,2 | 100 | 900 |
| 1,8 | 150 | 850 |
| 3,0 | 250 | 750 |
| 4,5 | 375 | 625 |
| 6,0 | 500 | 500 |

### Auswertung:

$exo - PGase - Aktivität \left[U/ml\right] = \frac{Δ ⁢ c \left(GA\right)}{M \left(GA\right)} ⋅ \frac{{V}_{Reaktionslsg} .}{{V}_{Enzym .} ⁢ {t}_{Reaktion}} ⋅ Verd .$
M(GA) = 194 g/mol
t_{Reaktion} = 30 min

### Herstellung der verseiften Pektinlösung 2,2% (Pektinsäurelösung)

Eine 250 ml Flasche wird in einem Wasserbad auf 35°C eingestellt und Rührer mit Rührmotor darin befestigt. 2,2 g über 80% verestertes Citruspektin (v. Herbstreith und Fox KG , Pektin Classic CF 201, 00302026 v. 30.04.03) werden darin mit 4 ml reinem Alkohol unter langsamen Rühren benetzt. Bei stärkerer Rührbewegung werden daraufhin 50 ml dest. Wasser in die Mitte des Rührsoges eingegossen und 20 min nachgerührt. Es ist darauf zu achten, das dabei eine glatte viskose Lösung ohne Klümpchen entsteht. Danach werden unter Zeitnahme zur Verseifung aus einem Tropftrichter 20 ml 0,5 N Natronlauge innerhalb von 5 min rasch zugetropft. Nach einer gesamten Verseifungszeit von genau 60 min bei 35°C unter stetem Rühren wird die Reaktion abgestoppt durch Zugabe von 10%-iger Zitronensäure aus einer Stabpipette. Durch Zugabe von 3 ml Zitronensäurelösung wird der pH-Wert auf 4,4 eingestellt. Der pH-Wert darf nicht nachträglich mit Lauge korrigiert werden.

Anschließend wird der Inhalt des Becherglases unter Nachspülen mit Pufferlösung in einen 100 ml-Messzylinder überführt. Nachdem die Lösung auf 20°C abgekühlt ist, wird das Volumen mit Citrat-puffer pH 4,4 auf 100 ml aufgefüllt. Vor dem Gebrauch wird die fertige Pektinsäurelösung über Glaswolle filtriert.

### 2. Bestimmung der endo-Polygalacturonase-Aktivität (endo-PGase)

### Definition:

Einer spezifischen *endo*-PGase-Einheit entspricht der mit 100 ml multiplizierte reziproke Wert der Enzymmenge in g, die in 30 min die Viskosität (-Wasserwert) von 1 Liter einer 2,2%-igen Pektinsäurelösung*) um 3/5 erniedrigt; (auf rel. Viskosität 0,40), bei 30°C und beim pH-Optimum von 4,4.
*) Pektinsäure purum
   Fluka AG, Chemische Fabrik, CH-9470 Buchs SG

### Prinzip:

Messung des Viskositätsabbaues der fermentierten Fluka-Pektinsäurelösung im Ostwald-Viskosimeter.

### Apparatur:

a) Viskosimeter nach Ostwald 30 ml; Wasserwert ca. 40 sec. im Wasserbad bei 30°C.
b) Ultra-Thermostat mit Wasserbad und Einhängevorrichtung für Reagenzgläser
c) Wasserbad mit Einhängethermostat
d) Rührmotor mit Flügelrührer
e) Bechergläser 600 und 800 ml
f) Messkolben 100 und 500 ml
g) geeichte Vollpipette, 3, 20 und 30 ml
h) Reagenzgläser 18 x 180 mm
i) Saugflasche, Glasfritte mit Gummimanschette und Glaswolle, Messzylinder 100 und 250 ml
j) Stoppuhren, Teilung 0,1 sec.
k) pH-Gerät und Glaselektrode sowie
1) Magnetrührer mit Stäbchen

### Reagenzien:

- Pektinsäure purum (Fluka AG, Chem. Fabrik, Buchs, SG)
- Zitronensäuremonohydrat, DAB 6
- Natronlauge 1 N, 0,5 N, 0,1 N
- Salzsäure 0,1 N
- Alkohol, absolut p.A.

### Lösungen:

### a) Citratpufferlösung pH 4,4 (0,1 molar)

### Basislösung:

21,01 g Zitronensäuremonohydrat in einem 1 Liter Messkolben in ca. 100 ml dest. Wasser lösen.
200 ml 1 N-Natronlauge dazu pipettieren und gut mischen, bis zur Eichmarke auffüllen.

### Gebrauchslösung:

Von der Basislösring werden ungefähr 350 ml in einem 800 ml Becherglas vorgelegt und eine Glaselektrode mit angeschlossenem pH-Gerät eingetaucht. Unter Rühren (Magnetrührer) wird nun langsam 0,1 N Salzsäure hinzugegeben, bis der pH von 4,4 erreicht wird.

### b) Pektinsäurelösung (2,2%-ig)

11 g Pektinsäure werden in einem 600 ml Becherglas (Flachform) vorgelegt und mit 20 ml Alkohol (Ethanol p.A.) versetzt. 30 Minuten quellen lassen. Anschließend wird das Becherglas in einem Wasserbad mit Einhängethermostat - eingestellt auf 35°C - fixiert und ein Rührmotor mit Flügelrührer derartig darüber angebracht, dass der Flügelrührer möglichst dicht über dem Boden des Becherglases hängt.

Bei starker Rührbewegung werden 240 ml dest. Wasser in das Becherglas eingegossen und anschließend bei konstanter, starker Rührgeschwindigkeit genau 20 Minuten nachgerührt.

Es ist darauf zu achten, dass eine glatte viskose Lösung ohne Klümpchen entsteht. Danach wird der pH-Wert der Lösung mit Natronlauge (zuerst 0,5 N dann 0,1 N) auf exakt pH 4,4 eingestellt (pH-Meter). Nicht übertitrieren, da bei pH-Werten über pH 4,4 Klümpchen durch Gelbildung entstehen! Nach der pH-Einstellung wird der Inhalt des Becherglases unter gutem Nachspülen mit der Citrat-Pufferlösung pH 4,4 in einen 500 ml Messkolben überführt und nach Abkühlen auf 20°C mit Citratpuffer zur Marke aufgefüllt.

Vor dem Gebrauch wird die fertige Pektinsäurelösung über Glaswolle filtriert.

### Durchführung der Bestimmung:

Von der frisch hergestellten Pektinsäurelösung werden, entsprechend der Anzahl der Enzymproben, aus Vollpipetten je 30 ml in Reagenzgläser pipettiert und vor der Fermentierung im Ultrathermostat für Reagenzgläser - eingestellt auf 30°C - etwa 5 min auf 30°C erwärmt. Der Fermentzusatz von je 3 ml (Vollpipette ausblasen) zu den 30 ml temperierter Pektinsäurelösung erfolgt unter Zeitnahme durch Drücken einer Stoppuhr. Bei mehreren Enzymproben werden die entsprechenden Enzymlösungen im Abstand von jeweils 4 min zugesetzt. Nach einer Fermentierungszeit von nicht ganz 30 min bei 30°C wird die Reaktionsprobe dem Wasserbad entnommen und in das ebenfalls auf 30°C temperierte Ostwald-Viskosimeter gefüllt. Die Lösung im Viskosimeter wird sogleich hochgesaugt, und zwar so, dass sie im Auslauf die obere Marke genau 30 min nach Beginn der Fermentierung passiert. Die Durchlaufzeit zwischen den Eichmarken wird mit einer zweiten Stoppuhr gestoppt und als Endviskosität registriert. Bei mehreren Fermentproben ist auch hier der Abstand von jeweils 4 min zwischen jeder Messung genau einzuhalten.

Die Ausgangsviskosität wird im gleichen Viskosimeter bestimmt, indem man die Durchlaufzeit von 30 ml Pektinsäurelösung bei 30°C misst, nun aber anstelle von Fermentlösung 3 ml Citratpufferlösung pH 4,4 zufügt. Die Ausgangsviskosität soll unmittelbar vor der Endviskosität bestimmt werden. Wird eine ganze Serie von Enzymproben untersucht, so wird die Ausgangsviskosität unmittelbar vor und nach der Messreihe bestimmt und der Durchschnittswert genommen.

### Auswertung:

Messung im gleichen Viskosimeter

| | | |
|---|---|---|
| Wasserwert | | |
| | Durchlaufzeit von destilliertem Wasser | → W |
| Ausgangsviskosität | | |
| | Durchlaufzeit der Pektinsäurelösung + 3 ml Puffer pH 4,4 | → A |
| Endviskosität | | |
| | Durchlaufzeit der fermentierten Lösung | → E |

Die relative Viskosität der fermentierten Lösung entspricht dem Verhältnis von Endviskosität ( Wasserwert) zu Ausgangsviskosität (-Wasserwert) $relative Viskosität = \frac{E - W}{A - W}$

Der Wert der relativen Viskosität soll zwischen 0,36 - 0,45 liegen. Ist dies nicht der Fall, so ist die Messung mit einer entsprechend veränderten Enzym-Einsatzmenge zu wiederholen. Zur Bestimmung der neuen Einwaage kann eine Abschätzung der Aktivität mit Hilfe der "Eichkurve über weiten Bereich" vorgenommen und die damit berechneten Einheiten als Richtwert eingesetzt werden.

### Berechnung der Aktivität:

$endo - Polygalacturonase - Aktivität \left[U/ml\right] = \frac{k \times {V}_{T} \times {V}_{F}}{{V}_{E}}$
k = 1.100; Kurvenwert der Eichkurve bei einer relativen Viskosität von 0,40 (erstellt mit einem Standardenzym)
V_{T} = Testvolumen
V_{F} = Verdünnungsfaktor
V_{E} = Volumen Enzymlösung [ml]

### Erstellung der Eichkurve:

Der Viskositätstest wird mit verschiedenen Konzentrationen eines Standardenzyms (Panzym Combi 285/12, Boehringer Ingelheim) durchgeführt. Die Enzymkonzentration, die zu einer relativen Viskosität von 0,40 führt, wird mit dem Kurvenwert von 1.100 gleichgesetzt.

Nach der alternativen Ausführungsform der Erfindung wurde in der vorstehenden Vorschrift anstelle von Pektinsäure (PGA) Apfelpektin (Sigma, Katalog-Nr. P8471) eingesetzt. Dies ermöglicht eine parallele viskosimetrische Aktivitätsbestimmung folgender Enzymaktivitäten: Pektinesterase, Pektinlyase, *endo-*und *exo*-Polygalacturonase.

### 3. Bestimmung der Pektinlyaseaktivität

### Testprinzip:

Bei der Pektinspaltung durch Pektinlyase entsteht eine Doppelbindung zwischen C-Atom 4 und C-Atom 5 des neu entstehenden nichtreduzierenden Kettenendes. Die Doppelbindung führt zur Lichtabsorption bei 235 nm. Die Geschwindigkeit, mit der die Extinktion zunimmt, dient als Maß für die Lyaseaktivität.

### Substratlösung:

0,41 g Apfelpektin B (Citruspektin v. Herbstreith & Fox KG Nr. 00302026 v. 30.04.03) werden mit 0,1 n Citratpuffer von pH 5,0 auf 100 ml gelöst und (z.B. durch ein Glasfilter G2) filtriert.

### Durchführung der Messung:

In der Küvette mit 1 cm Schichtdicke werden 2,9 ml (auf 30°C temperierte) Substratlösung und 0,1 ml Enzymverdünnung pipettiert und gemischt. Bei 30°C und 235 nm wird die Extinktionszunahme über die Zeit im Vergleich zu einer Nullprobe aus 2,9 ml Substrat und 0,1 ml zuvor hitzeinaktivierter Enzymverdünnung gemessen.

Die Extinktionszunahme soll zu Beginn der Rektion im Bereich zwischen 0,005 und 0,05 pro Minute liegen, andernfalls ist die Messung mit mehr oder weniger stark verdünnter Enzymlösung zu wiederholen.

### Berechnung der Aktivität:

Die Lyaseaktivität ergibt sich aus den gemessenen Extinktionszunahmewerten pro Minute (ΔExt.) bei Reaktionsbeginn: $Pektinlyaseaktivität in U / ml = \frac{ΔExt . \times 1000 \times 30 \times {V}_{F}}{5 , 5}$
V_{F} = Verdünnungsfaktor

### 4. Bestimmung der Pektinesterase-(PEase)-Aktivität

### Definition:

Einer spezifischen Pektinesterase-Einheit (PEase-E) entspricht die Enzymmenge in g, die in einer Minute ein Mikroäquivalent Methylestergruppen in einer Pektinlösung, die 550 mg hochverestertes Citruspektin enthält, bei 30°C und dem pH-Optimum von 4,4 spaltet.

### Prinzip:

Alkalimetrische Titration der Pektinlösung während des Enzymierungsvorganges bei 30°C und bei konstant gehaltenem pH-Wert von 4,4 mit 0,02 N Natronlauge. Die ersten 5 min nach der Enzymzugabe zur Pektinlösung dienen zur Einstellung des Soll-pH-Wertes. Die eigentliche Titration von genau 20 min Dauer beginnt nach dieser Zeit.

### Apparatur:

a) pH-Gerät mit Glaselektrode und Titrator
b) Wasserbad mit Einhängethermostat
c) Rührmotor mit Flügelrührer
d) 2 Mikrobüretten 10 ml automatisch
e) Messkolben 100 ml, 1 Liter
f) Vollpipetten 10 ml, 100 ml
g) Bechergläser 200 ml, 1 Liter
h) Stoppuhr
i) Saugflasche 1 Liter; Glasfritte mit Gummimanschette
j) Glaswolle oder Microlith-Glasfiltervlies Typ OR 80 N (Glaswerk Schuller, Westheim)

### Reagenzien:

- Citrustrockenpektin ca. 74% verestert (Pemosin, Frankfurt/M)
- Natronlauge 0,1 N Titrisol

### Lösungen:

a) 0,01 N Natronlauge
   2 x 100 ml 0,1 N Natronlauge werden in einen 1 Liter Messkolben pipettiert und mit dest. Wasser zur Marke aufgefüllt.
b) Pektinlösung (0,55%-ig)
   Ein 100 ml Becherglas wird in einem Wasserbad mit Einhängethermostat - eingestellt auf 30°C - fixiert und ein Rührmotor mit Flügelrührer derartig darüber angebracht, dass der Flügelrührer möglichst dicht über dem Boden des Becherglases hängt.
   Es werden ca. 700 ml dest. Wasser (H₂O dest.) in dem Becherglas vorgelegt und anschließend 5,5 g des hochveresterten Citrustrockenpektins unter starkem Rühren in ca. 2 min in der Mitte des Rührsoges eingetragen. Danach wird die Rührgeschwindigkeit verringert und bei für alle weiteren Versuche konstanter Umdrehungszahl dann genau 30 min lang nachgerührt.
   Es ist darauf zu achten, dass dabei eine glatte viskose Lösung ohne Klümpchen entsteht.
   Der Inhalt des Becherglases wird unter Nachspülen mit einer kleinen Menge dest. Wasser in einen 1 Liter Messkolben überführt und bei 20°C bis zur Marke aufgefüllt
   Vor Gebrauch wird die fertige Pektinlösung über Glaswolle filtriert.

### Durchführung der Bestimmung:

In einem Wasserbad mit Einhängethermostat - eingestellt auf 30°C - wird ein Becherglas (200 ml) so befestigt, dass es zur Hälfte darin eintaucht. 20 ml der Pektinlösung werden in das Becherglas gegeben und genau 15 min temperiert.

Innerhalb dieser Zeit wird eine Glaselektrode, angeschlossen an ein pH-Meter mit Titrator, derart befestigt, dass sie in dem Becherglas in die Pektinlösung eintaucht. Ebenso werden ein Flügelrührer und die zwei Zuleitungen der Autobüretten mit 0,1 N und 0,01 N NaOH installiert.

Nach Ablauf der 15 min werden 2 ml Enzymlösung in die Pektinlösung pipettiert und unter ständigem Rühren gehalten.

Nun wird zu der Autobürette mit 0,01 N NaOH gewechselt, gleichzeitig die Stoppuhr gedrückt und weiterhin der pH-Wert durch tropfenweise Zugabe der 0,01 N NaOH auf pH 4,4 gehalten. Exakt 10 min nach der Zeitnahme wird die verbrauchte Menge 0,01 N NaOH abgelesen.

Die verbrauchte Menge 0,01 N NaOH soll zwischen 1,6 und 4 ml liegen. Ist dies nicht der Fall, so ist die Messung mit einer entsprechend veränderten Enzymeinsatzmenge bzw. Verdünnung zu wiederholen.

### Auswertung:

$Pektinesteraseaktivität \left[U/ml\right] = \frac{A \times M \times {V}_{F}}{{V}_{E} \times t}$
A = Verbrauch 0,01 N NaOH [ml]
M = Molarität der Titrierlösung [µmol/ml]
VF = Verdünnungsfaktor
VE = Volumen Enzymlösung [ml]
t = Reaktionszeit [min]

### 5. Bestimmung der C1-Cellulase-Aktivität mit Avicel (Messung der reduzierenden Zucker)

### Testprinzip:

Cellulase spaltet die β-1,4-Bindung zwischen den Glucoseeinheiten innerhalb eines Stärkemoleküls. Die dabei freigesetzte Glucose wird mit 3,5-Dinitrosalicylsäure (DNSS) photometrisch nachgewiesen.

Beim Erwärmen von 3,5-Dinitrosalicylsäure (DNSS) mit reduzierenden Zuckern in alkalischem Medium entsteht 3-Amino-5-nitrosalicylsäure (Gl. 1). Dabei wird eine Nitrogruppe zur Aminogruppe reduziert, während die Aldehydgruppe des Monosaccharids zur Carboxylgruppe oxidiert (Kakäc und Vejdelek, 1974).

Verschiedene Zucker ergeben unterschiedliche Färbungen, deren Absorptionsmaximum zwischen 500 und 550 nm liegt. So können mit diesem Test ebenfalls Mono-, Di-, Oligo- und Polysaccharide sowie Methylpentosen und O-Methylsaccharide erfasst werden.

### Reagenzien:

DNSS-Phenol-Reagenz:
- Lösung A:
   38,55 g K-Na-tartrat in ein 200 ml Becherglas einwiegen und in 125 ml dest. Wasser lösen. In der Lösung werden dann 2,425 g NaOH (Plätzchen) gelöst.
- Lösung B:
   1, 325 g 3,5-Dinitrosalicylsäure (C₇H₄N₂O₇; 2-Hydroxy-3, 5-dinitrobenzoesäure) in einer braunen Schraubflasche in 125 ml dest. Wasser lösen.
- Lösung C:
   1,05 g Phenol in 12,5 ml dest. Wasser lösen. Nacheinander 0,25 g NaOH (Plätzchen) und 1,05 g Na₂SO₄ zugeben und unter Rühren lösen.

### Gebrauchslösung:

Lösung A und Lösung C werden ohne Nachspülen in Lösung B gegossen und 10 min homogenisiert. Die Lösung vor Gebrauch mindestens eine Nacht stehen lassen und stets im Dunkeln aufbewahren.

| | |
|---|---|
| Substrat: | 2,0 g Avicel in 90 ml Puffer |
| Puffer: | 0,1 M Na-Citrat-Puffer, pH 4,5 |
| Standardlösung: | 2,0 g/l Glucose (Traubenzucker) in dest. Wasser |

### Durchführung:

1,5 ml Substratlösung (unter Rühren entnehmen!) 10 min. bei 50°C inkubieren, danach 0,5 ml flüssiges Enzympräparat (für den Blindwert 0,5 ml Puffer) zusetzen. Nach genau 20 min Reaktionszeit wird das Gemisch im Eisbad abgekühlt, und 20 min bei 4200 rpm zentrifugiert. 1,0 ml Überstand werden mit 2,0 ml DNSS-Phenol-Reagenz versetzt und 5 min im siedenden Wasserbad gekocht. Gemisch für ca. 5 min im Eisbad abkühlen und die Extinktion bei Raumtemperatur und 546 nm messen.

### Kalibrierung:

Statt Substrat- und Enzymlösung werden 2 ml Standard im Test eingesetzt. Verdünnungen der Standardlösung zur Erstellung der Kalibriergeraden:

| c(Glucose) in g/l | Standardlsg. in µl | dest. Wasser in µl |
|---|---|---|
| 0,1 | 100 | 1900 |
| 0,125 | 120 | 1880 |
| 0,16 | 160 | 1840 |
| 0,22 | 220 | 1780 |
| 0,24 | 240 | 1760 |
| 0,28 | 280 | 1720 |
| 0,3 | 300 | 1700 |

### Auswertung:

$Cl - Cellulase - Aktivität \left[U/ml\right] = \frac{c \left(Glucose\right)}{M \left(Glucose\right)} ⋅ \frac{{V}_{Reaktionslsg} .}{{V}_{Enzym .} ⁢ {t}_{Reaktion}} ⋅ Verd .$
M(Glucose) = 180 g/mol
t_{Reaktion} =20 min

### 6. Bestimmung der Laminarinase-(β-1 ,3-Glucanase)-Aktivität (Messung der reduzierenden Zucker)

### Testprinzip:

Laminarinase spaltet die β-1,3-Bindung zwischen den Glucoseeinheiten innerhalb des Laminarins. Die dabei freigesetzte Glucose wird mit 3,5-Dinitrosalicylsäure (DNSS) photometrisch nachgewiesen.

Beim Erwärmen von 3,5-Dinitrosalicylsäure (DNSS) mit reduzierenden Zuckern in alkalischem Medium entsteht 3-Amino-5-nitrosalicylsäure (Gl. 1). Dabei wird eine Nitrogruppe zur Aminogruppe reduziert, während die Aldehydgruppe des Monosaccharids zur Carboxylgruppe oxidiert (Kakäc und Vejdelek, 1974).

Verschiedene Zucker ergeben unterschiedliche Färbungen, deren Absorptionsmaximum zwischen 500 und 550 nm liegt. So können mit diesem Test ebenfalls Mono-, Di-, Oligo- und Polysaccharide sowie Methylpentosen und O-Methylsaccharide erfasst werden.

### Reagenzien:

DNSS-Phenol-Reagenz:
Lösung A:
   38,55 g K-Na-tartrat in ein 200 ml Becherglas einwiegen und in 125 ml dest. Wasser lösen. In der Lösung werden dann 2,425 g NaOH (Plätzchen) gelöst.
Lösung B:
   1, 325 g 3, 5-Dinitrosalicylsäure (C₇H₄N₂O₇; 2-Hydroxy-3, 5-dinitrobenzoesäure) in einer braunen Schraubflasche in 125 ml dest. Wasser lösen.
Lösung C:
   1,05 g Phenol in 12,5 ml dest. Wasser lösen. Nacheinander 0,25 g NaOH (Plätzchen) und 1,05 g Na2S04 zugeben und unter Rühren lösen.
Gebrauchslösung:
   Lösung A und Lösung C werden ohne Nachspülen in Lösung B gegossen und 10 min homogenisiert. Die Lösung vor Gebrauch mindestens eine Nacht stehen lassen und stets im Dunkeln aufbewahren.

### Substrat:

0,5 % Laminarin in 0,1 M Na-Citrat-Puffer, pH 4,5 ; Puffer auf ca. 40°C erhitzen, Laminarin unter Rühren zugeben.

| | |
|---|---|
| Puffer: | 0,1 M Na-Citrat-Puffer, pH 4,5 |
| Standardlösung: | 2,0 g/l Glucose (Traubenzucker) in dest. Wasser. |

### Durchführung:

### Proben:

0,9 ml Substratlösung mit 0,1 ml Enzymlösung mischen; bei 40°C für 15 min inkubieren, danach sofort in Eisbad stellen. 2,0 ml DNSS-Phenol-Reagenz dazugeben und 5 min im siedenden Wasserbad kochen. Gemisch für ca. 5 min im Eisbad abkühlen und die Extinktion bei Raumtemperatur und 546 nm messen.

### Blindwerte:

0,9 ml Substratlösung mit 0,1 ml Wasser mischen. 2,0 ml DNSS-Phenol-Reagenz dazugeben und 5 min im siedenden Wasserbad kochen. Gemisch für ca. 5 min im Eisbad abkühlen und die Extinktion bei Raumtemperatur und 546 nm messen.

### Standard:

1,0 ml verdünnte Standardlösung mit 2,0 ml DNSS-Phenol-Reagenz mischen und 5 min kochen. Gemisch für ca. 5 min im Eisbad abkühlen und die Extinktion bei Raumtemperatur und 546 nm messen.

### Kalibrierung:

Verdünnungen der Standardlösung zur Erstellung der Kalibriergeraden:

| c(Glucose) in g/l | Standardlsg. in µl | dest. Wasser in µl |
|---|---|---|
| 0,092 | 50 | 950 |
| 0,110 | 60 | 940 |
| 0,147 | 80 | 920 |
| 0,221 | 120 | 880 |
| 0,258 | 140 | 860 |
| 0,294 | 160 | 840 |

### Auswertung:

$Laminarinase - Aktivität \left[U/ml\right] = \frac{c \left(Glocose\right)}{M \left(Glocose\right)} ⋅ \frac{{V}_{Reaktionslsg} .}{{V}_{Enzym .} ⁢ {t}_{Reaktion}} ⋅ Verd .$
M(Glucose) = 180 g/mol
t_{Reaktion} = 20 min

### 7. Bestimmung der Xylanase-Aktivität (Messung der reduzierenden Zucker)

### Testprinzip:

Xylanase spaltet die β-1,4-Bindung zwischen den Xyloseeinheiten innerhalb eines Xylanmoleküls. Die dabei freigesetzte Xylose wird mit 3,5-Dinitrosalicylsäure (DNSS) photometrisch nachgewiesen.

Beim Erwärmen von 3,5-Dinitrosalicylsäure (DNSS) mit reduzierenden Zuckern in alkalischem Medium entsteht 3-Amino-5-nitro-salicylsäure (Gl. 1). Dabei wird eine Nitrogruppe zur Aminogruppe reduziert, während die Aldehydgruppe des Monosaccharids zur Caboxylgruppe oxidiert (Kakác und Vejdelek, 1974).

Verschiedene Zucker ergeben unterschiedliche Färbungen, deren Absorptionsmaximum zwischen 500 und 550 nm liegt. So können mit diesem Test ebenfalls Mono-, Di-, Oligo- und Polysaccharide sowie Methylpentosen und O-Methylsaccharide erfasst werden.

### Reagenzien:

DNSS-Phenol-Reagenz:
Lösung A:
   38,55 g K-Na-tartrat in ein 200 ml Becherglas einwiegen und in 125 ml dest. Wasser lösen. In der Lösung werden dann 2,425 g NaOH (Plätzchen) gelöst.
Lösung B:
   1,325 g 3,5-Dinitrosalicylsäure (C₇H₄N₂O₇; 2-Hydroxy-3,5-dinitrobenzoesäure) in einer braunen Schraubflasche in 125 ml dest. Wasser lösen.
Lösung C:
   1,05 g Phenol in 12,5 ml dest. Wasser lösen. Nacheinander 0,25 g NaOH (Plätzchen) und 1,05 g Na₂S0₄ zugeben und unter Rühren lösen.

### Gebrauchslösung:

Lösung A und Lösung C werden ohne Nachspülen in Lösung B gegossen und 10 min homogenisiert. Die Lösung vor Gebrauch mindestens eine Nacht stehen lassen und stets im Dunkeln aufbewahren.

| | |
|---|---|
| Substrat: | 2,0 g Xylan in 90 ml Puffer |
| Puffer: | 0,1 M Na-Citrat-Puffer, pH 4,5 |
| Standardlösung: | 2,0 g/l Xylose in dest. Wasser |

### Durchführung:

1,5 ml Substratlösung (unter Rühren entnehmen!) 10 min bei 50°C inkubieren, danach 0,5 ml flüssiges Enzympräparat (für den Blindwert 0,5 ml Puffer) zusetzen. Nach genau 20 min Reaktionszeit wird das Gemisch im Eisbad abgekühlt, und 20 min bei 4200 rpm zentrifugiert. 1,0 ml Oberstand werden mit 2,0 ml DNSS-Phenol-Reagenz versetzt und 5 min im siedenden Wasserbad gekocht. Gemisch für ca. 5 min im Eisbad abkühlen und die Extinktion bei Raumtemperatur und 546 nm messen.

### Kalibrierung:

Statt Substrat- und Enzymlösung werden 2 ml Standard im Test eingesetzt. Verdünnungen der Standardlösung zur Erstellung der Kalibriergeraden:

| c(Xylose) in g/l | Standardlsg. in µl | dest. Wasser in µl |
|---|---|---|
| 0,1 | 100 | 1900 |
| 0,125 | 120 | 1880 |
| 0,16 | 160 | 1840 |
| 0,22 | 220 | 1780 |
| 0,24 | 240 | 1760 |
| 0,28 | 280 | 1720 |
| 0,3 | 300 | 1700 |

### Auswertung:

$Xylanase - Aktivität \left[U/ml\right] = \frac{c \left(Xylose\right)}{M \left(Xylose\right)} ⋅ \frac{{V}_{Reaktionslsg} .}{{V}_{Enzym .} ⁢ {t}_{Reaktion}} ⋅ Verd .$
M(Xylose) = 150 g/mol
t_{Reaktion} = 20 min

### 8. Bestimmung der Lipase- und Phospholipase-Aktivität

Die Lipase-Aktivität wird mit der pH-Stat-Methode bestimmt. Als Substrat wird Triolein verwandt. Es wird eine Substratlösung (30 ml) bestehend aus 2 % w/v Gummi Arabicum, 5 % v/v Substrat in Wasser hergestellt und mit einen Homogenisator emulgiert. Dazu wird 1 ml Enzymlösung gegeben. Die in der Reaktion freigesetzte Säure wird mit 0,01 M Natronlauge zurücktitriert, um den pH-Wert konstant zu halten. Aus der Menge an NaOH berechnet man die Menge der freigesetzten Säure und folglich die Aktivität des Enzyms. Zur Bestimmung der Autohydrolyse wird die Enzymlösung durch destilliertes Wasser ersetzt. Die Messungen werden bei 37°C und pH 7,5 jeweils dreimal durchgeführt. Die erhaltenen Aktivitätswerte in U/ml werden auf die Gesamtzusammensetzung aus Oliven bzw. Olivenbestandteilen und Enzymmischung (d.h. die Aktivität in der bereits zur Ölgewinnung eingesetzten Enzymmischung) umgerechnet.

Die Phospholipase C-Aktivität wird mit p-Nitrophenylphosphorylcholin als Testsubstanz durchgeführt. Zu 50 µl einer p-Nitrophenylphosphorylcholin-Lösung (100 mM in 50 mM Borax-HCl, pH 7,5) werden 50 µl Enzymlösung gegeben. Das durch die Hydrolyse von p-Nitrophenylphosphorylcholin entstehende p-Nitrophenol wird bei 410 nm am Photometer gemessen. Als Negativkontrolle wird die Enzymlösung durch destilliertes Wasser ersetzt. Zur Kalibrierung (Eichung) wird eine p-Nitrophenollösung (100 mM in 50 mM-Borax-HCl, pH=7,5) frisch angesetzt. Durch Herstellung geeigneter Verdünnungen und Vermessung dieser Lösungen bei 410 nm im Photometer ist die Erstellung einer Eichkurve möglich. Jede Messung wird jeweils dreimal durchgeführt. Die erhaltenen Aktivitätswerte in U/ml werden auf die Enzymmischung umgerechnet. Soweit p-Nitrophenyl-phosphorylcholin durch die Enzymlösungen nicht gespalten wird liegt keine Phospholipase C-Aktivität vor.

Die Erfindung wird nun anhand der nachstehenden nicht beschränkenden Beispiele näher erläutert.

### Beispiel 1 (Laborversuch, zur Erläuterung)

Etwa 900 g vorentölte Olivenmasse *(Olea europaea hojiblanca* cv., zweite Reifestufe) wurden eingewogen, mit 50 ml Wasser bzw. wässriger Enzymlösung versetzt und für 60 min bei 40°C in einem 2000ml Becherglas unter Rühren mit einem Wendelrührer (150 rpm) inkubiert. Danach wurde eine Fest-Flüssigtrennung durch Zentrifugation in 500 ml Edelstahlbechern in einer Heräus Zentrifuge vom Typ KS IV (2000 g, 20°C) durchgeführt. Die Flüssig-FlüssigTrennung erfolgte in einem Scheidetrichter bei Raumtemperatur über Nacht. Die wässrige Phase wurde abgelassen, der Auslauf trocken gewischt und die Menge des verbleibenden Öls gravimetrisch bestimmt. Die relative Ölausbeute bei alleinigem Zusatz von Wasser ohne Enzymmischung (Vergleichsprobe) betrug 0,41% (w/w), bei einem Zusatz von 10 µl einer erfindungsgemäßen Enzymmischung (Enzymquellen wie vorstehend angegeben):

| | |
|---|---|
| *exo*-PGase: | 900 U/ml |
| Pektinlyase: | 61.400U/ml |
| *endo*-PGase: (Viskositätstest; Substrat: Pektin) | 5.500 U/ml |
| *endo*-PGase: (Viskositätstest; Substrat: PGA) | 2.060 U/ml |
| Pektinesterase: | 340 U/ml |
| C1-Cellulase: (Avicelase) | 2,8 U/ml |
| Laminarinase: | 9,3 U/ml |
| Xylanase: | 1.820 U/ml |

betrug die Ausbeute 1,11% (w/w) oder 270% der Vergleichsprobe,
bei einem Zusatz von 50 µl der erfindungsgemäßen Enzymmischung betrug die Ausbeute 1,14% (w/w) oder 278% der Vergleichsprobe,
bei einem Zusatz von 100 µl der erfindungsgemäßen Enzymmischung betrug die Ausbeute 1,26% (w/w) oder 307% der Vergleichsprobe und
bei einem Zusatz von 200 µl der erfindungsgemäßen Enzymmischung betrug die Ausbeute 1,45% (w/w) oder 354% der Vergleichsprobe.

### Beispiel 2 (Laborversuch, zur Erläuterung)

Etwa 600 g vorentölte Olivenmasse *(Olea europaea hojiblanca* cv., dritte Reifestufe) wurden eingewogen und ohne bzw. mit wässriger Enzymlösung für 60 min bei 35°C in einem Edelstahlgefäß unter Rühren mit einem Wendelrührer (150 rpm) inkubiert. Die Fest-Flüssigtrennung erfolgte durch Zentrifugation bei 3.500 g für 60s. Die Ölausbeute wurde nach einstündiger Phasentrennung in einem Standzylinder volumetrisch bestimmt.

Die relative Ölausbeute ohne Enzymzusatz (Vergleichsprobe) betrug 2,5 ± 0,1% (w/w), bei einem Zusatz von 150 µl der erfindungsgemä-ßen Enzymmischung (vgl. oben) betrug die relative Ausbeute 4,0 ± 0,2% (w/w) oder 163,6 ± 4,2% (w/w) der Vergleichsprobe, bei einem Zusatz von 250 µl der erfindungsgemäßen Enzymmischung betrug die relative Ausbeute 4,3 ± 0,2% (w/w) oder 177,3 ± 3,9% (w/w) der Vergleichsprobe, bei einem Zusatz von 350 µl der erfindungsgemä-ßen Enzymmischung betrug die relative Ausbeute 4,8 ± 0,1% (w/w) oder 195,5 ± 2,0% (w/w) der Vergleichsprobe und bei einem Zusatz von 450 µl der erfindungsgemäßen Enzymmischung betrug die relative Ausbeute 4,9 ± 0,1% (w/w) oder 200,0 ± 2,0% (w/w) der Vergleichsprobe.

### Beispiel 3 (Industrieller Versuch, Technikum, zur Erläuterung)

1.500 kg Oliven der Sorte Olea europaea hojiblanca cv., 2. Reifephase, wurden eingewogen, zerkleinert (Hammermühle) und mit 1,5% (w/w) Talk (22.2 kg) für 68 min bei 28-30°C im horizontalen Rührbad (Pieralsi) inkubiert. Der Massenstrom war Q = 1100 kg/h. Das Öl wurde durch Fest-/Flüssigtrennung in einem horizontalen Zwei-Phasendekanter (Modell M-2 Pieralisi) und Flüssig-/Flüssigtrennung in einer Zentrifuge isoliert (jeweils kontinuierlich). Rest-ölgehalt und Feuchtigkeit der entölten Olivenmasse wurden bestimmt (Versuche 3F0498 und 3F0502). Anschließend wurden 1.250 kg der entölten Olivenmasse aus dem ersten Prozessschritt eingewogen. Die Masse wurde ohne Enzymzusatz (Referenzprobe) bzw. mit einem Zusatz von 150 ml erfindungsgemäßer Enzymmischung (vgl. oben) pro Tonne, jedoch in beiden Fällen ohne weiteren Zusatz von Talk, für 50 min bei 37-40°C (Referenzprobe) bzw. 39-40°C (enzymbehandelte Probe) im horizontalen Rührbad inkubiert. Das Öl wurde durch Fest-/Flüssigtrennung in einem horizontalen Zwei-Phasendekanter (Modell M-2 Pieralisi) und Flüssig-/Flüssigtrennung in einer Zentrifuge isoliert (jeweils kontinuierlich). Der Massenfluss betrug wiederum Q = 1.100 kg/h. Restölgehalt und Feuchtigkeit in Referenzprobe (Versuch 3F0500) und behandelter Probe (3F0504) wurden bestimmt. Zweiphasen, siehe Beschreibung.

Die Bestimmung des Restölgehaltes wurde durch Soxhlet-Extraktion (Spanische Einheitsnorm UNE 55030) vorgenommen, die Bestimmung des Feuchtigkeitsgehaltes durch Trocknen bei 110°C bis zur Gewichtskonstanz.

### Versuch 3F0498 (Olivenpulpe nach erster Pressung Referenzprobe)

| | Untersuchung 1 | Untersuchung 2 | Untersuchung 3 | Durchschn. | Standard- abweichung |
|---|---|---|---|---|---|
| Feuchtigkeit (w/w) | 53,35% | 53,34% | 52,93% | 53,21% | 0,24% |
| Restöl in TM (w/w) | 7,71% | 7,78% | 7,75% | 7,75% | 0,04% |
| Restöl in Rohmasse (w/w) | 3,59% | 3,63% | 3,65% | 3,62% | 0,03% |

| | | | | | |
|---|---|---|---|---|---|
| TM = Trockenmasse | | | | | |

### Versuch 3F0500 (Olivenpulpe nach zweiter Pressung Referenzprobe)

| | Untersuchung 1 | Untersuchung 2 | Untersuchung 3 | Durchschn. | Standard- abweichung |
|---|---|---|---|---|---|
| Feuchtigkeit (w/w) | 57,84% | 57,75% | 57,92% | 57,84% | 0,09% |
| Restöl in TM (w/w) | 5,05% | 5,07% | 4,94% | 5,02% | 0,07% |
| Restöl in Rohmasse (w/w) | 2,13% | 2,14% | 2,08% | 2,12% | 0,03% |

### Versuch 3F0502 (Olivenpulpe nach erster Pressung behandelte Probe)

| | Untersuchung 1 | Untersuchung 2 | Untersuchung 3 | Durchschn. | Standard- abweichung |
|---|---|---|---|---|---|
| Feuchtigkeit (w/w) | 53,87% | 53,89% | 52,56% | 53,77% | 0,19% |
| Restöl in TM (w/w) | 7,98% | 7,82% | 7,83% | 7,88% | 0,09% |
| Restöl in Rohmasse (w/w) | 3,68% | 3,61% | 3,63% | 3,64% | 0,04% |

### Versuch 3F0504 (Olivenpulpe nach zweiter Pressung behandelte Probe)

| | Untersuchung 1 | Untersuchung 2 | Untersuchung 3 | Durchschn. | Standard- abweichung |
|---|---|---|---|---|---|
| Feuchtigkeit (w/w) | 58,01% | 57,89% | 58,16% | 58,03% | 0,14% |
| Restöl in TM (w/w) | 4,63% | 4,60% | 4, 62% | 4, 62% | 0,02% |
| Restöl in Rohmasse (w/w) | 1,95% | 1,94% | 1,93% | 1,94% | 0,01% |

Die relative Ölausbeute aus der zweiten Pressung ergibt sich durch die Berechnung der Differenz zwischen Restölgehalt in der Rohmasse nach dem ersten Schritt und dem äquivalenten Restölgehalt nach dem zweiten Schritt, geteilt durch den Restölgehalt aus dem ersten Schritt.

Für die Referenzprobe 3F0500 bedeutet dieses, dass im Verhältnis zur Probe 3F0498 eine relative Ölausbeute von 1,50% ± 0,04% : 3,62% ± 0,03%, entsprechend 41,44% ± 1,42% bezogen auf Rohmasse erreicht wurde. Bezogen auf Trockenmasse ergibt sich eine relative Ölausbeute von 2,73% ± 0,08% : 7,75% ± 0,04%, entsprechend 35,22% ± 1,21%.

Für die mit der erfindungsgemäßen Enzymmischung behandelten Probe 3F0504 bedeutet dieses, dass im Verhältnis zur Probe 3F0502 eine relative Ölausbeute von 1,70% ± 0,04% : 3,64% ± 0,04%, entsprechend 46,70% ± 1,21% bezogen auf Rohmasse erreicht wurde. Bezogen auf Trockenmasse ergibt sich eine relative Ölausbeute von 3,26% ± 0,09 % : 7,88 % ± 0,09%, entsprechend 41,37% ± 1,62%.

Bei einer Zugabe von 150 ml erfindungsgemäßer Enzymmischung pro Tonne vorentölter Olivenmasse konnte in diesem Versuch eine mittlere Mehrausbeute von 17,5% bezogen auf Trockenmasse erzielt werden kann.

### Beispiel 4 (Industrieller Versuch, Industrieanlage, "gelagert", zur Erläuterung)

Insgesamt 31.000 kg vorentölte Olivenmasse, gewonnen aus der Sorte Olea *europaea picual* cv., die für 24 Tage unter Luftabschluss gekühlt gelagert worden war wurden als Ausgangsmaterial für den nachfolgend beschriebenen Versuch eingesetzt. In einem semiparallelen Ansatz wurden zunächst jeweils 15.500 kg dieser Olivenmasse ohne bzw. mit Zusatz der erfindungsgemäßen Enzymmischung (insgesamt 250 g/t, aufgenommen in 1,5 1 Wasser) für 60 min bei 33-35°C in horizontalen Rührbädern mit zwei Ebenen (Pieralisi) inkubiert. Das Öl wurde durch Fest-/Flüssigtrennung in einem horizontalen Zwei-Phasendekanter (Modell SPI7 Pieralisi, Massenstrom 2500-2725 kg/h) und Flüssig- /Flüssigtrennung in einer Zentrifuge (Modell P2000 Pieralisi) unter Zugabe von 300 l/h Wasser mit einer Temperatur von 38°C isoliert. Das in den parallelen Ansätzen isolierte Öl wurde anschließend gelagert und die Ausbeute über Ablesen einer Niveauanzeige in den Lagerungsbehältern bestimmt, wobei 1 cm Niveauunterschied einer Ölmenge von 95,26 kg entsprach.

### Spezifikationen:

| | Feuchtigkeit (w/w) | (Rest-)Öl in TM (w/w) | (Rest-)Öl in Rohmasse (w/w) |
|---|---|---|---|
| Ausgangsmasse für Referenz | 73,58% | 12,54% | 3,31% |
| Masse nach Prozess Referenz | 74,62% | 4,69% | 1,19% |
| Ausgangsmasse für Behandlung | 73,14% | 12,99% | 3, 49% |
| Masse nach Prozess mit Enzym-behandlung | 75,33% | 0,50% | 0,12% |

| | Niveau-Unterschied | Ölmenge | Rel. Ausbeute |
|---|---|---|---|
| Referenz (ohne erf.-gem. Enzymmischung) | 3,5 cm | 333,41 kg | 2,15% |
| Behandelte Probe (mit erf.-gem- Enzymmischung) | 5,5 cm | 523, 93 kg | 3,38% |

Bei einer Zugabe von 250 g erfindungsgemäßer Enzymmischung pro Tonne vorentölter Olivenmasse unter den gegebenen Bedingungen konnte in diesem Versuch bezogen auf die bestimmten Trockenmassen (TM) eine Mehrausbeute von 63% im Vergleich zur unbehandelten Referenzprobe erzielt werden. Der minimale Restölgehalt in der behandelten Olivenmasse macht eine Weiterverarbeitung in einem chemisch-extraktiven Verfahren überflüssig.

### Beispiel 5: Verfizierung der idealen Enzymverhältnisse (zur Erläuterung)

In die Untersuchungen wurde das kommerziell erhältliche Produkte Olivex® der Firma Novozymes A/S, DK, einbezogen (nachstehend als KP1 bezeichnet). Für die nachfolgend beschriebenen Experimente wurden alle Enzymaktivitäten gemäß den im vorstehenden Methodenteil aufgeführten Verfahren bestimmt. Dabei konnten die in der nachfolgenden Tabelle aufgeführten Einzelaktivitäten bestimmt werden:

| Enzymaktivität | KP1 (U/ml) |
|---|---|
| *exo*-PGase | 1.710 |
| *endo*-PGase* | 2.720 |
| Pektinesterase | 270 |
| C1-Cellulase | 4 |
| Laminarinase | 21 |

| | |
|---|---|
| * bestimmt gemäß Methodenteil mit PGA (Pektinsäure) als Substrat | |

Für die Vergleichsmessungen wurden jeweils 600 g vorentölte Olivenmasse (Olea europaea hojiblanca cv., dritte Reifestufe) eingewogen und ohne bzw. mit wäßriger Enzymlösung (150 µl des Vergleichsprodukts, ggf. plus Zugabe von Pektinesterase) für 60 min bei 35°C in einem Edelstahlgefäß unter Rühren mit einem Wendelrührer (150 rpm) inkubiert. Die Fest-Flüssigtrennung erfolgte durch Zentrifugation bei 3.500 g für 60 s. Die Ölausbeute wurde nach einstündiger Phasentrennung in einem Standzylinder volumetrisch bestimmt.

Unterschiedliche Verhältnisse zwischen Pektinesterase und den anderen Enzymen wurden in den Versuchen durch Zugabe von definierten Mengen einer Pektinesterase aus Orangenschale (Sigma/Aldrich, Katalognummer P5400) eingestellt. Dafür wurde das lyophilisierte Enzym in einem Puffer (3,2 M (NH₄)₂SO₄ und 0,1 M NaCl, pH=7,0) aufgenommen und auf eine Aktivität von 75 U/ml eingestellt. Die Zugabe wurde in Inkrementen von jeweils 7,5 U durchgeführt, es erfolgte eine Doppelbestimmung. Die Versuchsergebnisse sind in nachfolgender Tabelle zusammengestellt. Die Ölausbeute ohne jegliche Enzymzugabe betrug 14,7 ± 0,6 ml, die Ölausbeute bei Zugabe von 150 µl der erfindungsgemäßen Enzymmischung betrug 24,5 ± 0,4 ml.

| | KP1 (Zugabe 150 µl) | | |
|---|---|---|---|
| Zugabe PEase [U] | Ölausbeute 1 [ml] | Ölausbeute 2 [ml] | Mittelwert [ml] |
| 0 | 17,0 | 17,4 | 17,2 ± 0,3 |
| 50 | 18,7 | 17,7 | 18,2 ± 0,7 |
| 100 | 18,7 | 20,1 | 19,4 ± 1,0 |
| 150 | 20,2 | 20,0 | 20,1 ± 0,1 |
| 200 | 20,8 | 21,4 | 21,1 ± 0,4 |
| 250 | 23,3 | 22,3 | 22,8 ± 0,7 |
| 300 | 23,1 | 22,9 | 23,0 ± 0,1 |
| 350 | 22,1 | 22,9 | 22,5 ± 0,6 |
| 400 | 22,3 | 21,7 | 22,0 ± 0,4 |
| 450 | 21,0 | 22,6 | 21,8 ± 1,1 |
| 500 | 22,2 | 21,0 | 21,6 ± 0,8 |
| 550 | 22,0 | 21,8 | 21,9 ± 0,1 |
| 600 | 21,0 | 21,0 | 21,0 ± 0,0 |

Eine grafische Auswertung beider Analysen ist in Fig. 1 zu finden. Es wird deutlich, dass die Veränderung der Verhältnisse der Enzymaktivitäten durch Zugabe von Pektinesterase zum Produkt KP1 zu einer deutlichen Verbesserung der Ölausbeute führt.

Die aus der Zugabe von Pektinesterase resultierenden Veränderungen der Aktivitätsverhältnisse sind in den nachfolgenden Tabellen dargestellt, Volumeneffekte wurden dabei nicht berücksichtigt. Aus den Tabellen geht hervor, dass die Einstellung der Verhältnisse der Enzymaktivitäten in die erfindungsgemäßen Bereiche mit einer starken Erhöhung der Ölausbeute bei KP1 korreliert ist.

### Einstellung Enzymaktivitäten KP1

| Zugabe PEase [U] | Aktivität PEase [U] | PEase: *exo*-PGase | PEase: *endo*-PGase |
|---|---|---|---|
| 0,0 | 40,5 | 0,158 | 0,099 |
| 7,5 | 48,0 | 0,187 | 0,118 |
| 15,0 | 55,5 | 0,216 | 0,136 |
| 22,5 | 63,0 | 0,246 | 0,154 |
| 30,0 | 70,5 | 0,275 | 0,173 |
| 37,5 | 78,0 | 0,304 | 0,191 |
| 45,0 | 85,5 | 0,333 | 0,210 |
| 52,5 | 93,0 | 0,363 | 0,228 |
| 60,0 | 100,5 | 0,392 | 0,246 |
| 67,5 | 108,0 | 0,421 | 0,265 |
| 75,0 | 115,5 | 0,450 | 0,283 |
| 82,5 | 123,0 | 0,480 | 0,301 |
| 90,0 | 130,5 | 0,509 | 0,320 |

Die nachstehenden Beispiele 6 und 7 wurden zum Nachweis der biotechnologischen Prozessoptimierung bei der Ölgewinnung unter Verwendung der erfindungsgemäßen Enzymmischung durchgeführt.

### Beispiel 6: Reduktion des Ölgehaltes des wässrigen Dekanterausstroms in Abhängigkeit von der Prozesstemperatur; Erhöhung der Ölausbeute

Vorentölte Olivenpulpe wurde einem Mischbehälter mit vertikalem Rührgestänge kontinuierlich aus einem Vorratsbecken zugeführt. Die Leistung dieses Mischbehälters betrug 25 mt/h bei einer mittleren Verweilzeit von 60 min. Die Pulpe wurde dabei auf eine Temperatur von 45°C aufgeheizt. Von diesem Mischbehälter wurde die Olivenpulpe in einen Mischbehälter mit horizontalem Rührgestänge (Typ Pieralisi Kneader 900 4 basins) gefördert. Bei einer mittleren Verweilzeit von 40 Minuten betrug der Durchsatz dieser Prozesseinheit 11 t/h. Die Olivenpulpe wurde von diesem horizontalen Mischbad zu zwei Dreiphasen-Dekantern vom Typ Pieralisi Giant 2 gefördert. Diese Dekanter hatten einen nominalen Durchsatz von etwa 7 mt Olivenpulpe pro Stunde, waren jedoch auf die durch den Prozess vorgegebenen Massenströme eingestellt. Die nachfolgend beschriebenen Ergebnisse stammen aus der Analyse von Proben, die aus dem wässrigen Auslauf (*Papilla*) beider Dekanter entnommen worden sind.

Zur Untersuchung der Wirkung der erfindungsgemäßen Enzymmischung gemäß Beispiel 1 wurden der dem horizontalen Mischbehälter zugeführten Olivenpulpe direkt an der Einlassöffnung über einen Zeitraum von 12 Stunden 80, 160 bzw. 240 ml/mt der erfindungsgemäßen Enzymmischung gemäß Beispiel 1 mittels einer Pumpe zugesetzt. Die Badtemperatur betrug 45°C bzw. 37°C bzw. 41°C. Die jeweiligen Proben zur Analyse der Wirkungsweise der erfindungsgemäßen Enzymkomposition wurden 6 h nach Beginn der Enzymzugabe aus der *Papilla* direkt an den Dekantern entnommen. 6 Stunden nach Beendigung der Enzymzugabe wurde an den gleichen Entnahmenstellen Vergleichsproben entnommen. Auf diese Weise war ein direkter Vergleich zwischen den Prozessergebnissen bei Zugabe bzw. ohne Zugabe der erfindungsgemäßen Enzymmischung möglich.
Ergebnisse für folgende Parameter wurden bei der Analyse der Proben ermittelt: Wassergehalt Papilla und Ölgehalt Papilla. Die Ergebnisse für die Zugabe von 80, 160 bzw. 240 ml/mt der erfindungsgemäßen Enzymmischung sind in den nachfolgenden Tabellen 1, 2 und 3 zusammengestellt.

**Tabelle 1: Versuchsergebnisse bei Zugabe von 80 ml/mt der erfindungsgemäßen Enzymmischung (T=45°C)**

| | Decanter 3 | | | Decanter 4 | | |
|---|---|---|---|---|---|---|
| | Wassergehalt Papilla [%] (w/w) | Ölgehalt Papilla [%] (w/w) | Ölausbeute [%] (w/w) | Wassergehalt Papilla [%] (w/w) | Ölgehalt Papilla [%] (w/w) | Ölausbeute [%] (w/w) |
| Mit Enzymzugabe | 80,43 | 1,48 | 1,59 | 81,37 | 2,34 | 1,49 |
| Ohne Enzymzugabe | 79,71 | 1,82 | 1,15 | 79,30 | 3,27 | 1,25 |

**Tabelle 2: Versuchsergebnisse bei Zugabe von 160 ml/mt der erfindungsgemäßen Enzymmischung (37°C)**

| | Decanter 3 | | | Decanter 4 | | |
|---|---|---|---|---|---|---|
| | Wassergehalt Papilla [%] (w/w) | Ölgehalt Papilla [%] (w/w) | Ölausbeute [%] (w/w) | Wassergehalt Papilla [%] (w/w) | Ölgehalt Papilla [%] (w/w) | Ölausbeute [%] (w/w) |
| Mit Enzymzugabe | 82,96 | 1,16 | 1,20 | 83,52 | 1,50 | 1,22 |
| Ohne Enzymzugabe | 80,72 | 1,88 | 0,93 | 81,56 | 1,99 | 1,01 |

Die weitere Auswertung dieser Analysendaten brachte folgende Ergebnisse:
1. Die Zugabe von 80 ml der erfindungsgemäßen Enzymmischung pro Tonne Olivenpulpe unter den gegebenen Prozessbedingungen (T=45°C) führt im Vergleich zur unbehandelten Olivenpulpe zu einer Erhöhung des Wassergehaltes in der Papilla von bis zu 2,61% und zu einer Erniedrigung des Ölgehaltes in der Papilla von bis zu 28,44%. Die Ölausbeute in diesem Prozessschritt stieg um bis zu 38,26%.
2. Die Zugabe von 160 ml der erfindungsgemäßen Enzymmischung pro Tonne Olivenpulpe unter den gegebenen Prozessbedingungen (T=37°C) führt im Vergleich zur unbehandelten Olivenpulpe zu einer Erhöhung des Wassergehaltes in der Papilla von bis zu 2,78% und zu einer Erniedrigung des Ölgehaltes in der Papilla von bis zu 38,30%. Die Ölausbeute in diesem Prozessschritt stieg um bis zu 29,03%.

Unter den gegebenen Bedingungen zeigt die Zugabe von 160 ml der erfindungsgemäßen Enzymmischung pro Tonne Olivenpulpe besonders vorteilhafte Wirkung in Bezug auf die Wasser- und Ölgehalt der Papilla sowie Ölausbeute. Eine positive Wirkung bezogen auf die genannten Parameter wird auch durch die Zugabe von 80 ml der erfindungsgemäßen Enzymmischung erreicht, allerdings ist wurde hier parallel eine Temperaturerhöhung um 8°C im Vergleich zu den Versuchen mit 160 ml/t durchgeführt.

Es kann also festgehalten werden, dass sich die Zugabe von 160 ml der erfindungsgemäßen Enzymmischung pro Tonne Olivenpulpe bei einer Temperatur von ~37°C besonders vorteilhaft auf die Trennleistung sowie auf die Ölausbeute im betrachteten Prozess auswirkt, jedoch ergibt auch die Analyse der anderen Ergebnisse, dass bei anderen Temperaturen und anderen Enzymkonzentrationen vorteilhafte Effekte beobachtet werden können.

### Beispiel 7: Ökonomie des Gesamtprozesses

Vorentölte Olivenpulpe wurde einem Mischbehälter mit vertikalem Rührgestänge kontinuierlich aus einem Vorratsbecken zugeführt. Die Leistung dieses Mischbehälters betrug 25 mt/h bei einer mittleren Verweilzeit von 60 min. Von diesem Mischbehälter wurde die Olivenpulpe direkt, d.h. ohne Zwischenschaltung eines Mischbehälters mit horizontalem Rührgestänge, zu Dreiphasen-Dekantern (Pieralisi, Typ Giant 2) gefördert. Diese Dekanter hatten einen nominalen Durchsatz von etwa 7 mt Olivenpulpe pro Stunde, waren jedoch auf die durch den Prozess vorgegebenen Massenströme eingestellt. Die nachfolgend beschriebenen Ergebnisse stammen aus der Analyse von Proben, die direkt an einem beliebig gewählten Dekanter entnommen worden sind. Die Temperatur der Olivenpulpe im Prozess war 32°C.

Zur Untersuchung der Wirkung der erfindungsgemäßen Enzymmischung gemäß Beispiel 1 wurden der dem vertikalen Mischbehälter zugeführten Olivenpulpe direkt an der Einlassöffnung über einen Zeitraum von 12 Stunden 160 bzw. 240 ml/mt der erfindungsgemäßen Enzymmischung mittels einer Pumpe zugesetzt. Die jeweiligen Proben zur Analyse der Wirkungsweise der erfindungsgemäßen Enzymkomposition aus den Prozessströmen des Dekanters (prozessierte Olivenpulpe (Alperujo), wässrige Phase (Papilla)) wurden 6 h nach Beginn der Enzymzugabe entnommen. Die produzierte Ölmenge wurde kontinuierlich durch die anlagenseitig vorhandene Messtechnik bestimmt. Nach 12 h wurde die Enzymzugabe gestoppt. 6 Stunden nach Beendigung der Enzymzugabe wurde an den gleichen Entnahmenstellen Vergleichsproben entnommen. Auf diese Weise war ein direkter Vergleich zwischen den Prozessergebnissen bei Zugabe bzw. ohne Zugabe der erfindungsgemäßen Enzymmischung möglich.

Ergebnisse für folgende Parameter wurden bei der Analyse der Proben ermittelt: Wassergehalt Alperujo, Ölgehalt Alperujo, Wassergehalt Papilla und Ölgehalt Papilla. Außerdem wurde die Prozesseffizienz, bezogen auf die Ölausbeute, zum Zeitpunkt der jeweiligen Probennahme bestimmt. Die Ergebnisse für die Zugabe von 160 bzw. 240 ml/mt der erfindungsgemäßen Enzymmischung sind in den nachfolgenden Tabellen 3 und 4 zusammengestellt.

**Tabelle 3: Versuchsergebnisse bei Zugabe von 160 ml/mt der erfindungsgemäßen Enzymmischung**

| | Wassergehalt Alperujo [%] (w/w) | Ölgehalt Alperujo [%] (w/w) | Wassergehalt Papilla [%] (w/w) | Ölgehalt Papilla [%] (w/w) | Ölausbeute [%] (w/w) |
|---|---|---|---|---|---|
| mit Enzymzugabe | 63,69 | 1,34 | 84,42 | 1,15 | 0,88 |
| ohne Enzymzugabe | 61,10 | 1,53 | 83,53 | 1,26 | 0,90 |

**Tabelle 4: Versuchsergebnisse bei Zugabe von 240 ml/mt der erfindungsgemäßen Enzymmischung**

| | Wassergehalt Alperujo [%] (w/w) | Ölgehalt Alperujo [%] (w/w) | Wassergehalt Papilla [%] (w/w) | Ölgehalt Papilla [%] (w/w) | Ölausbeute [%] (w/w) |
|---|---|---|---|---|---|
| mit Enzymzugabe | 58,35 | 1,31 | 84,09 | 1,22 | 0,85 |
| ohne Enzymzugabe | 67,73 | 1,51 | 83,98 | 1,27 | 0,81 |

Die weitere Auswertung dieser Analysendaten brachte folgende Ergebnisse:
1. Die Zugabe von 240 ml der erfindungsgemäßen Enzymmischung pro Tonne Olivenpulpe unter den gegebenen Prozessbedingungen führt im Vergleich zur unbehandelten Olivenpulpe zu einer Erhöhung des Wassergehaltes im Alperujo von 4,24%, zu einer Erniedrigung des Ölgehaltes im Alperujo von 12,42%, zu einer Erhöhung des Wassergehaltes in der Papilla von 1,07% und zu einer Erniedrigung des Ölgehaltes in der Papilla von 8,73%. Die Ölausbeute in diesem Prozessschritt sank um 2,22%.
2. Die Zugabe von 160 ml der erfindungsgemäßen Enzymmischung pro Tonne Olivenpulpe unter den gegebenen Prozessbedingungen führt im Vergleich zur unbehandelten Olivenpulpe zu einer Erniedrigung des Wassergehaltes im Alperujo von 13,85%, zu einer Erniedrigung des Ölgehaltes im Alperujo von 13,25%, zu einer Erhöhung des Wassergehaltes in der Papilla von 0,13% und zu einer Erniedrigung des Ölgehaltes in der Papilla von 3,94%. Die Ölausbeute in diesem Prozessschritt stieg um 4,94%.

Unter den gegebenen Bedingungen zeigt die Zugabe von 160 ml der erfindungsgemäßen Enzymmischung pro Tonne Olivenpulpe besonders vorteilhafte Wirkung in Bezug auf die Ökonomie des Gesamtprozesses. Eine positive Wirkung bezogen auf die Gesamtprozessökonomie wird auch durch die Zugabe von 240 ml der erfindungsgemäßen Enzymmischung erreicht, wenn auch nicht so stark ausgeprägt, wie bei der Zugabe von 160 ml.

Von besonderer Bedeutung ist, dass diese Experimente bei einer Prozesstemperatur von 32°C durchgeführt wurden. Auch bei dieser vergleichsweise niedrigen Temperatur hat der Einsatz der erfindungsgemäßen Enzymmischung einen stark positiven Effekt auf die Prozessökonomie.

## Patentansprüche

1. Verfahren zur Gewinnung von Öl aus Massen aus Oliven und/oder Olivenbestandteilen, umfassend die folgenden Schritte:
a. Bereitstellen einer Masse aus Oliven und/oder Olivenbestandteilen, ohne Entfernung der Olivenkerne;
b. Zugabe eines Enzyms oder einer Enzymmischung enthaltend mindestens eine Pektinesterase in flüssiger oder fester Form;
c. Vermischen der Masse und der Enzymmischung;
d. Abtrennen der Ölphase von der Masse mit Hilfe eines Dreiphasen-Dekanters.

2. Verfahren nach Anspruch 1, weiterhin umfassend den folgenden Schritt: Inkubation der Mischung aus Anspruch 1 c., insbesondere bei einer Temperatur zwischen 20 und 60 °C, und insbesondere über 5 bis 120 min.

3. Verfahren nach einem der vorstehenden Ansprüche, wobei als Masse aus Oliven und/oder Olivenbestandteilen eine vorentölte Masse eingesetzt wird.

4. Verfahren nach einem der vorstehenden Ansprüche, wobei in mindestens einem Schritt vorentölte Olivenpulpe ohne Zwischenschaltung eines Mischbehälters mit horizontalem Rührgestänge (Malaxer) und/oder eines Mischbehälters mit vertikalem Rührgestänge einem Dreiphasen-Dekanter zugeführt wird.

5. Verfahren nach einem der vorstehenden Ansprüche, wobei die Enzymmischung mindestens eine Pektinesterase, mindestens eine *endo*-Polygalacturonase und mindestens eine *exo-*Polygalacturonase enthält, und worin vorzugsweise das Verhältnis der Aktivität der Pektinesterase zur Aktivität der *endo-*Polygalacturonase mindestens 0,13 beträgt, und vorzugsweise das Verhältnis der Aktivität der Pektinesterase zur Aktivität der *exo*-Polygalacturonase mindestens 0,3 beträgt.

6. Verfahren nach einem der vorstehenden Ansprüche, **dadurch gekennzeichnet, dass** das Verhältnis der Aktivität der Pektinesterase zur Aktivität der *endo*-Polygalacturonase mindestens 0,15, vorzugsweise mindestens 0,16 beträgt.

7. Verfahren nach einem der vorstehenden Ansprüche, **dadurch gekennzeichnet, dass** das Verhältnis der Aktivität der Pektinesterase zur Aktivität der *exo*-Polygalacturonase mindestens 0,33 beträgt.

8. Verfahren nach einem der vorstehenden Ansprüche, **dadurch gekennzeichnet, dass** in der Enzymmischung zusätzlich mindestens eine Laminarinase enthalten ist und das Verhältnis der Aktivität der Pektinesterase zur Aktivität der Laminarinase mindestens 20, vorzugsweise mindestens 30 beträgt.

9. Verfahren nach einem der vorstehenden Ansprüche, **dadurch gekennzeichnet, dass** in der Enzymmischung zusätzlich mindestens eine C1-Cellulase enthalten ist und das Verhältnis der Aktivität der Pektinesterase zur Aktivität der Cl-Cellulase mindestens 75, vorzugsweise mindestens 100 beträgt.

10. Verfahren nach einem der vorstehenden Ansprüche, **dadurch gekennzeichnet, dass** in der Enzymmischung folgende Enzymaktivitäten enthalten sind:
a. Pektinesterase: mehr als 300 U/ml, insbesondere mehr als 320 U/ml
b. *exo*-Polygalacturonase: weniger als 1000 U/ml
c. e*ndo*-Polygalacturonase: zwischen 1500 und 2500 U/ml,
d. Laminarinase: weniger als 15 U/ml, insbesondere weniger als 12 U/ml
e. C1-Cellulase: weniger als 3,3 U/ml
f. Pektinlyase: zwischen etwa 25.000 und 150.000 U/ml

11. Verfahren nach einem der vorstehenden Ansprüche, **dadurch gekennzeichnet, dass** darin mindestens 50 ml, insbesondere zwischen 50 und 400 ml, vorzugsweise zwischen 100 und 300 ml, besonders bevorzugt zwischen 125 und 250 ml der Enzymmischung pro Tonne Masse enthalten sind.

12. Verfahren nach einem der vorstehenden Ansprüche, **dadurch gekennzeichnet, dass** in der Enzymmischung die Proteinkonzentration zwischen 2 und 20 mg/ml, vorzugsweise 2 und 12 mg/ml, insbesondere 3 und 10 mg/ml liegt.

13. Verfahren nach einem der vorstehenden Ansprüche, **dadurch gekennzeichnet, dass** es sich um ein Verfahren zur Gewinnung von Öl aus vorentölten Massen aus Oliven und/oder Olivenbestandteilen handelt.

14. Verfahren nach einem der vorstehenden Ansprüche, **dadurch gekennzeichnet, dass** es sich um ein physikalisches oder mechanisch-physikalisches Ölgewinnungsverfahren handelt.

15. Verwendung einer Enzymmischung wie in einem der vorstehenden Ansprüche definiert in einem Verfahren gemäß einem der vorstehenden Ansprüche zur Verbesserung der Fest-/Flüssigtrennung bei der Ölgewinnung, insbesondere bei der Entölung einer vorentölten Masse aus Oliven bzw. Olivenbestandteilen.

16. Verwendung nach Anspruch 15, **dadurch gekennzeichnet, dass** die Fest-/Flüssigtrennung ausschließlich mit Hilfe mindestens eines Dreiphasen-Dekanters erfolgt.

17. Verwendung nach einem der Ansprüche 15 oder 16, **dadurch gekennzeichnet, dass** die Ölausbeute bei der Fest-/Flüssigtrennung erhöht wird.

18. Verwendung nach einem der Ansprüche 15 bis 17, **dadurch gekennzeichnet, dass** der Ölgehalt des wässrigen Ablaufs aus dem Dreiphasen-Dekanter gesenkt und/oder die abgetrennte Wassermenge im wässrigen Ablauf erhöht wird.

19. Verwendung nach einem der Ansprüche 15 bis 18, **dadurch gekennzeichnet, dass** der Öl- und/oder Wassergehalt der mit Hilfe des Dreiphasen-Dekanters gewonnenen Festphase reduziert wird.

20. Verwendung nach einem der Ansprüche 15 bis 19, um die Prozesstemperatur bei zumindest gleichbleibender Ölausbeute absenken zu können.

## Claims

1. A process for extracting oil from pastes of olives and/or olive constituents comprising the following steps:
a. providing a paste of olives and/or olive constituents, without removal of the olive stones;
b. adding an enzyme or an enzyme mixture containing at least one pectin esterase in liquid or solid form;
c. mixing the paste and the enzyme mixture;
d. separating the oil phase from the paste with the assistance of a three-phase decanter.

2. A process according to claim 1, furthermore comprising the following step: incubating the mixture from claim lc, in particular at a temperature of between 20 and 60°C, and in particular for 5 to 120 min.

3. A process according to either one of the preceding claims, wherein a previously deoiled paste is used as the paste of olives and/or olive constituents.

4. A process according to any one of the preceding claims, wherein, in at least one step, previously deoiled olive pulp is supplied to a three-phase decanter without intermediate passage through a mixing container with horizontal stirrer bars (malaxer) and/or a mixing container with vertical stirrer bars.

5. A process according to any one of the preceding claims, wherein the enzyme mixture contains at least one pectin esterase, at least one *endo*-polygalacturonase and at least one *exo*-polygalacturonase, and in which preferably the ratio of the activity of the pectin esterase to the activity of the *endo*-polygalacturonase amounts to at least 0.13, and preferably the ratio of the activity of the pectin esterase to the activity of the *exo-*polygalacturonase amounts to at least 0.3.

6. A process according to any one of the preceding claims, **characterised in that** the ratio of the activity of the pectin esterase to the activity of the *endo-*polygalacturonase amounts to at least 0.15, preferably to at least 0.16.

7. A process according to any one of the preceding claims, **characterised in that** the ratio of the activity of the pectin esterase to the activity of the *exo-*polygalacturonase amounts to at least 0.33.

8. A process according to any one of the preceding claims, **characterised in that** the enzyme mixture additionally contains at least one laminarinase and the ratio of the activity of the pectin esterase to the activity of the laminarinase amounts to at least 20, preferably to at least 30.

9. A process according to any one of the preceding claims, **characterised in that** in the enzyme mixture additionally contains at least one Cl cellulase and the ratio of the activity of the pectin esterase to the activity of the Cl cellulase amounts to at least 75, preferably to at least 100.

10. A process according to any one of the preceding claims, **characterised in that** in the enzyme mixture contains the following enzyme activities:
a. pectin esterase: more than 300 U/ml, in particular more than 320 U/ml
b. *exo*-polygalacturonase: less than 1000 U/ml
c. *endo*-polygalacturonase: between 1500 and 2500 U/ml,
d. laminarinase: less than 15 U/ml, in particular less than 12 U/ml
e. Cl cellulase: less than 3.3 U/ml
f. pectinlyase: between approx. 25,000 and 150,000 U/ml

11. A process according to any one of the preceding claims, **characterised in that**, in said process, at least 50 ml, in particular between 50 and 400 ml, preferably between 100 and 300 ml, particularly preferably between 125 and 250 ml of the enzyme mixture are present per tonne of paste.

12. A process according to any one of the preceding claims, **characterised in that** the protein concentration in the enzyme mixture is between 2 and 20 mg/ml, preferably 2 and 12 mg/ml, in particular 3 and 10 mg/ml.

13. A process according to any one of the preceding claims, **characterised in that** it is a process for extracting oil from previously deoiled pastes of olives and/or olive constituents.

14. A process according to any one of the preceding claims, **characterised in that** it is a physical or physical/mechanical oil extraction process.

15. Use of an enzyme mixture as defined in one of the preceding claims in a process according to any one of the above claims for improving solid/liquid separation in oil extraction, in particular when deoiling a previously deoiled paste of olives or olive constituents.

16. Use according to claim 15, **characterised in that** solid/liquid separation proceeds exclusively with the assistance of at least one three-phase decanter.

17. Use according to either of claims 15 or 16, **characterised in that** the oil yield from solid/liquid separation is increased.

18. Use according to any one of claims 15 to 17, **characterised in that** the oil content of the aqueous effluent from the three-phase decanter is reduced and/or the amount of water separated in the aqueous effluent is increased.

19. Use according to any one of claims 15 to 18, **characterised in that** the oil and/or water content of the solid phase obtained with the assistance of the three-phase decanter is reduced.

20. Use according to any one of claims 15 to 19 in order to permit a reduction in the temperature of the process while achieving an at least constant oil yield.

## Revendications

1. Procédé d'extraction de l'huile à partir de masses constituées d'olives ou de constituants de l'olive, comprenant les étapes suivantes :
a. préparation d'une masse constituée d'olives ou de constituants de l'olive, sans dénoyautage des olives ;
b. addition d'un enzyme ou d'un mélange enzymatique sous forme liquide ou solide contenant au moins une pectinestérase ;
c. mélangeage de la masse et du mélange enzymatique ;
d. séparation de la phase huileuse de la masse au moyen d'un décanteur trois phases.

2. Procédé selon la revendication 1, comprenant par ailleurs l'étape suivante : incubation du mélange obtenu au point c de la revendication 1, en particulier à une température située entre 20 et 60° C, et en particulier pendant 5 à 120 min.

3. Procédé selon une des revendications précédentes, dans lequel la masse constituée d'olives et/ou de constituants de l'olive utilisée est une masse préalablement déshuilée.

4. Procédé selon une des revendications précédentes, dans lequel dans au moins une étape, la pulpe d'olive préalablement déshuilée est amenée à un décanteur trois phases sans interposition d'un réservoir de mélangeage équipé d'une tige d'agitation horizontale (malaxeur) et/ou d'un réservoir de mélangeage équipé d'une tige d'agitation verticale.

5. Procédé selon une des revendications précédentes, dans lequel le mélange enzymatique contient au moins une pectinestérase, au moins une endopolygalacturonase et au moins une exopolygalacturonase, et dans lequel le rapport entre l'activité de la pectinestérase et l'activité de l'endopolygalacturonase est de préférence d'au moins 0,13, et le rapport entre l'activité de la pectinestérase et l'activité de l'exopolygalacturonase est de préférence d'au moins 0,3.

6. Procédé selon une des revendications précédentes, **caractérisé en ce que** le rapport entre l'activité de la pectinestérase et l'activité de l'endopolygalacturonase est d'au moins 0,15, de préférence d'au moins 0,16.

7. Procédé selon une des revendications précédentes, **caractérisé en ce que** le rapport entre l'activité de la pectinestérase et l'activité de l'exopolygalacturonase est d'au moins 0,33.

8. Procédé selon une des revendications précédentes, **caractérisé en ce que** le mélange enzymatique contient en outre au moins une laminarinase, et **en ce que** le rapport entre l'activité de la pectinestérase et l'activité de la laminarinase est d'au moins 20, de préférence d'au moins 30.

9. Procédé selon une des revendications précédentes, **caractérisé en ce que** le mélange enzymatique contient en outre au moins une cellulase Cl, et **en ce que** le rapport entre l'activité de la pectinestérase et l'activité de la cellulase Cl est d'au moins 75, de préférence d'au moins 100.

10. Procédé selon une des revendications précédentes, **caractérisé en ce que** le mélange enzymatique contient les activités enzymatiques suivantes :
a. pectinestérase : plus de 300 U/ml, en particulier plus de 320 U/ml
b. exopolygalacturonase : moins de 1 000 U/ml
c. endopolygalacturonase : entre 1 500 et 2 500 U/ml
d. laminarinase : moins de 15 U/ml, en particulier moins de 12 U/ml
e. cellulase C1 : moins de 3,3 U/ml
f. pectine lyase : entre environ 25 000 et 150 000 U/ml

11. Procédé selon une des revendications précédentes, **caractérisé en ce que** qu'il contient au moins 50 ml, en particulier entre 50 et 400 ml, de préférence entre 100 et 300 ml, et de préférence encore entre 125 et 250 ml du mélange enzymatique par tonne de la masse.

12. Procédé selon une des revendications précédentes, **caractérisé en ce que** la concentration en protéines du mélange enzymatique est comprise entre 2 et 20 mg/ml, de préférence entre 2 et 12 mg/ml, en particulier entre 3 et 10 mg/ml.

13. Procédé selon une des revendications précédentes, **caractérisé en ce qu'**il s'agit d'un procédé pour l'extraction d'huile à partir de masses constituées d'olives et/ou de constituants de l'olive préalablement déshuilées.

14. Procédé selon un des revendications précédentes, **caractérisé en ce qu'**il s'agit d'un procédé d'extraction physique ou physico-mécanique de l'huile.

15. Utilisation d'un mélange enzymatique tel que défini dans une des revendications précédentes dans un procédé selon une des revendications précédentes, pour l'amélioration de la séparation solide-liquide lors de l'extraction de l'huile, en particulier lors du déshuilage d'une masse constituée d'olives et/ou de constituants dé l'olive préalablement déshuilée.

16. Utilisation selon la revendication 15, **caractérisée en ce que** la séparation solide-liquide se fait exclusivement au moyen d'au moins un décanteur trois phases.

17. Utilisation selon une des revendications 15 ou 16, **caractérisée en ce que** le rendement en huile lors de la séparation solide-liquide est augmenté.

18. Utilisation selon une des revendications 15 à 17, **caractérisée en ce que** la teneur en huile de l'écoulement aqueux sortant du décanteur trois phases est abaissée et/ou la quantité d'eau séparée dans l'écoulement aqueux est augmentée

19. Utilisation selon une des revendications 15 à 18, **caractérisée en ce que** la teneur en huile et/ou en eau de la phase solide obtenue au moyen du décanteur trois phases est réduite.

20. Utilisation selon une des revendications 15 à 19, pour permettre d'abaisser la température du processus pour un rendement en huile restant au moins inchangé.
